# EUROPÄISCHE PATENTSCHRIFT

(11) **EP 4 377 986 B1**
(45) Veröffentlichungstag und Bekanntmachung des Hinweises auf die Patenterteilung: **20.05.2026**
(21) Anmeldenummer: 22785717.4
(22) Anmeldetag: 16.09.2022
(51) Int. Cl.: H01H 9/54, H01H 71/12, H01H 83/22, H01H 71/04

(54) **SCHUTZSCHALTGERÄT**
CIRCUIT BREAKER
DISJONCTEUR

(30) Priorität: 28.09.2021 DE 102021210816
(43) Veröffentlichungstag der Anmeldung: 05.06.2024
(73) Patentinhaber: Siemens Aktiengesellschaft, 80333 München (DE)
(72) Erfinder: TANNHÄUSER, Marvin, 91353 Hausen (DE); HEINDL, Manfred, 93087 Alteglofsheim (DE); HUSSMANN, Jörg, 92318 Neumarkt (DE)
(74) Vertreter: Siemens Patent Attorneys
(86) Internationale Anmeldenummer: PCT/EP2022/075765
(87) Internationale Veröffentlichungsnummer: WO 2023/052148

(56) Entgegenhaltungen:
- EP-A1- 2 234 136
- DE-A1- 102019 213 604
- US-A1- 2020 366 078
- US-A1- 2021 066 013

## Beschreibung

Die Erfindung betrifft das technische Gebiet eines Schutzschaltgerätes für einen Niederspannungsstromkreis mit einer elektronischen Unterbrechungseinheit.

Mit Niederspannung sind Spannungen von bis zu 1000 Volt Wechselspannung oder bis zu 1500 Volt Gleichspannung gemeint. Mit Niederspannung sind insbesondere Spannungen gemeint, die größer als die Kleinspannung, mit Werten von 50 Volt Wechselspannung bzw. 60 Volt Gleichspannung, sind.

Mit Niederspannungsstromkreis bzw. -netz oder -anlage sind Stromkreise mit Nennströmen bzw. Bemessungsströmen von bis zu 125 Ampere, spezifischer bis zu 63 Ampere gemeint. Mit Niederspannungsstromkreis sind insbesondere Stromkreise mit Nennströmen bzw. Bemessungsströmen von bis zu 50 Ampere, 40 Ampere, 32 Ampere, 25 Ampere, 16 Ampere oder 10 Ampere gemeint. Mit den genannten Stromwerten sind insbesondere Nenn-, Bemessungs- oder/und Abschaltströme gemeint, d.h. der Strom der im Normalfall maximal über den Stromkreis geführt wird bzw. bei denen der elektrische Stromkreis üblicherweise unterbrochen wird, beispielsweise durch eine Schutzeinrichtung, wie ein Schutzschaltgerät, Leitungsschutzschalter oder Leistungsschalter. Die Nennströme können sich weiter staffeln, von 0,5 A über 1 A, 2 A, 3 A, 4 A, 5 A, 6 A, 7 A, 8 A, 9 A, 10 A, usw. bis 16 A.

Leitungsschutzschalter sind seit langem bekannte Überstromschutzeinrichtungen, die in der Elektroinstallationstechnik in Niederspannungsstromkreisen eingesetzt werden. Diese schützen Leitungen vor Beschädigung durch Erwärmung infolge zu hohen Stromes und/oder Kurzschluss. Ein Leitungsschutzschalter kann den Stromkreis bei Überlast und/oder Kurzschluss selbsttätig abschalten. Ein Leitungsschutzschalter ist ein nicht selbsttätig zurückstellendes Sicherungselement. Leistungsschalter sind, im Gegensatz zu Leitungsschutzschaltern, für Ströme größer als 125 A vorgesehen, teilweise auch schon ab 63 Ampere. Leitungsschutzschalter sind deshalb einfacher und filigraner aufgebaut. Leitungsschutzschalter weisen üblicherweise eine Befestigungsmöglichkeit zur Befestigung auf einer so genannten Hutschiene (Tragschiene, DIN-Schiene, TH35) auf.

Leitungsschutzschalter sind elektromechanisch aufgebaut. In einem Gehäuse weisen sie einen mechanischen Schaltkontakt bzw. Arbeitsstromauslöser zur Unterbrechung (Auslösung) des elektrischen Stromes auf. Üblicherweise wird ein Bimetall-Schutzelement bzw. Bimetall-Element zur Auslösung (Unterbrechung) bei länger anhaltenden Überstrom (Überstromschutz) respektive bei thermischer Überlast (Überlastschutz) eingesetzt. Ein elektromagnetischer Auslöser mit einer Spule wird zur kurzzeitigen Auslösung bei Überschreiten eines Überstromgrenzwerts bzw. im Falle eines Kurzschlusses (Kurzschlussschutz) eingesetzt. Eine oder mehrere Lichtbogenlöschkammer(n) bzw. Einrichtungen zur Lichtbogenlöschung sind vorgesehen. Ferner Anschlusselemente für Leiter des zu schützenden elektrischen Stromkreises.

Schutzschaltgeräte mit einer elektronischen Unterbrechungseinheit sind relativ neuartige Entwicklungen. Diese weisen eine halbleiterbasierte elektronische Unterbrechungseinheit auf. D.h. der elektrische Stromfluss des Niederspannungsstromkreises wird über Halbleiterbauelemente respektive Halbleiterschalter geführt, die den elektrischen Stromfluss unterbrechen bzw. leitfähig geschaltet werden können. Schutzschaltgeräte mit einer elektronischen Unterbrechungseinheit weisen ferner häufig ein mechanisches Trennkontaktsystem auf, insbesondere mit Trennereigenschaften gemäß einschlägigem Normen für Niederspannungsstromkreise, wobei die Kontakte des mechanischen Trennkontaktsystems in Serie zur elektronischen Unterbrechungseinheit geschaltet sind, d.h. der Strom des zu schützenden Niederspannungsstromkreises wird sowohl über das mechanische Trennkontaktsystem als auch über die elektronische Unterbrechungseinheit geführt.

Die deutsche Offenlegungsschrift DE 10 2019 213 604 A1 offenbart ein Schutzschaltgerät, Schutzschaltsystem und Verfahren. Die Erfindung betrifft ein mit einer Serienschaltung eines Halbleiterschalters und eines Trennkontaktsystems ausgestaltetes Schutzschaltgerät bzw. Schutzschaltsystem für einen Niederspannungsstromkreis, bei dem eine Ermittlung der Höhe des Stromes vorgenommen wird. Dabei wird:
- bei einem Einschaltvorgang zuerst das Trennkontaktsystem geschlossen und anschließend der Halbleiterschalter niederohmig,
- bei einem manuellen ersten Ausschaltvorgang der Halbleiterschalter hochohmig und das Trennkontaktsystem bleibt geschlossen,
- bei einem ermittelten Strom, der einen ersten Stromschwellwert für eine erste Zeitspanne überschreitet, wird gemäß dem ersten Ausschaltvorgang der Halbleiterschalter hochohmig und das Trennkontaktsystem bleibt geschlossen,
- bei einem ermittelten Strom, der einen zweiten Stromschwellwert für eine zweite Zeitspanne überschreitet, wird für einen zweiten Ausschaltvorgang der Halbleiterschalter hochohmig und anschließend wird das Trennkontaktsystem geöffnet,
- bei einem ermittelten Strom, der einen dritten Stromschwellwert überschreitet, wird gemäß dem zweiten Ausschaltvorgang der Halbleiterschalter hochohmig und anschließend wird das Trennkontaktsystem geöffnet.

Die europäische Patentanmeldung EP 2 234 136 A1 beschreibt einen Gleichstromschalter. Der Gleichstromschalter umfasst ein Gehäuse (2), das mit einem Stromanschlussanschluss (2a) versehen ist, der im Gebrauch an eine Stromquelle angeschlossen werden kann, und einem Lastanschlussanschluss (2b), der im Ge-brauch an eine Last angeschlossen werden kann. Eine Kontakt-einheit (1) ist zwischen dem Stromanschlussanschluss (2a) und dem Lastanschlussanschluss (2b) angeordnet. Die Kontakteinheit (1) weist mechanische Kontakte (10) und einen Halbleiterschalter (11) auf, der in Reihe mit den mechanischen Kontakten (10) verbunden ist. Der Gleichstromschalter umfasst ferner eine Schaltmechanismuseinheit (3) mit einem Bediengriff (30), der für die manuelle Bedienung verwendet wird und beweglich am Gehäuse (2) angebracht ist, eine Positionserkennungseinheit (4), die zum Erkennen einer Betriebsposition des Bediengriffs (30) konfiguriert ist, und eine Steuereinheit (7). Die Schaltmechanismuseinheit (3) ist zum Öffnen und Schließen der mechanischen Kontakte (10) als Reaktion auf die manuelle Bedienung des Bediengriffs (30) konfiguriert. Die Steuereinheit (7) ist so konfiguriert, dass sie den Halbleiterschalter (11) ein-schaltet, wenn sie auf Grundlage der von der Positionserkennungseinheit (4) erkannten Betriebsposition beurteilt, dass der Bediengriff (30) von einer offenen Position in eine geschlossene Position bewegt wurde.

In der US-amerikanischen Patentanmeldung US 2020/0366078 A1 wird ein intelligenter Leistungsschalter beschrieben. Ein Leistungsschalter umfasst einen elektromechanischen Schalter, einen Stromsensor, einen Spannungssensor und einen Prozessor. Der elektromechanische Schalter ist in Reihe zwischen einem Leitungseingangsanschluss und einem Lastausgangsanschluss des Leistungsschalters angeschlossen und so konfiguriert, dass er in einen geschalteten geschlossenen Zustand oder einen geschalteten offenen Zustand versetzt werden kann. Der Stromsensor ist so konfiguriert, dass er eine Stromstärke erfasst, die in einem Pfad zwischen dem Leitungseingangsanschluss und dem Lastausgangsanschluss fließt, und ein Strommesssignal erzeugt. Der Spannungssensor ist so konfiguriert, dass er eine Spannungsstärke an einem Punkt auf dem Pfad zwischen dem Leitungseingangsanschluss und dem Lastausgangsanschluss erfasst, und ein Spannungsmesssignal erzeugt. Der Prozessor ist so konfiguriert, dass er das Strommesssignal und das Spannungsmesssignal empfängt und verarbeitet, um Betriebsstatusinformationen des Leistungsschalters zu ermitteln und Stromverbrauchsinformationen einer an den Lastausgangsanschluss angeschlossenen Last zu ermitteln.

In der US-amerikanischen Patentanmeldung US 2021/0066013 A1 wird ein Halbleiterschalter (SSCB) mit Selbstdiagnose-, Selbstwartungs- und Selbstschutzfunktionen beschrieben. Ein Halbleiterschalter (SSCB) mit Selbstdiagnose-, Selbstwartungs- und Selbstschutzfunktionen umfasst: ein Leistungshalbleitergerät; eine Luftspalttrenneinheit, die in Reihe mit dem Leistungshalbleitergerät geschaltet ist; eine Sensor- und Antriebsschaltung, die das Leistungshalbleitergerät ausschaltet, wenn ein Kurzschluss oder eine Überlastung von unannehmbar langer Dauer erkannt wird; und eine Mikrocontrollereinheit (MCU), die die Luftspalttrenneinheit auslöst, um einen Luftspalt zu bilden und eine angeschlossene Last galvanisch zu isolieren, nachdem die Sensor- und Antriebsschaltung das Leistungshalbleitergerät ausgeschaltet hat. Die MCU ist außerdem so konfiguriert, dass sie die Funktionsfähigkeit der Luftspalttrenneinheit, des Leistungshalbleitergeräts und anderer kritischer Komponenten des SSCB überwacht und gegebenenfalls Korrekturmaßnahmen ergreift, um zu verhindern, dass der SSCB und die angeschlossene Last beschädigt oder zerstört werden, und/oder um Personen und die Umwelt vor gefährlichen elektrischen Bedingungen zu schützen.

Aufgabe der vorliegenden Erfindung ist es, ein Schutzschaltgerät eingangs genannter Art zu verbessern, insbesondere eine neue, verbesserte Architektur für ein derartiges Schutzschaltgerät anzugeben bzw. ein Konzept mit erhöhter Sicherheit für ein Schutzschaltgerät bzw. den zu schützenden Niederspannungsstromkreis anzugeben.

Diese Aufgabe wird durch ein Schutzschaltgeräte mit den Merkmalen des Patentanspruchs 1 gelöst.

Erfindungsgemäß wird ein Schutzschaltgerät zum Schutz eines elektrischen Niederspannungsstromkreises, insbesondere Niederspannungswechselstromkreises, vorgeschlagen, aufweisend:
- ein Gehäuse mit netzseitigen und lastseitigen Anschlüssen für Leiter des Niederspannungswechselstromkreises, insbesondere einem netzseitigen Phasenleiteranschluss, einem netzseitigen Neutralleiteranschluss, einem lastseitigen Phasenleiteranschluss, einem lastseitigen Neutralleiteranschluss,
- eine mit den netzseitigen Anschlüssen verbundene mechanische Trennkontakteinheit (MK), die andererseits mit einer elektronischen Unterbrechungseinheit (EU) verbunden ist, die andererseits mit den lastseitigen Anschlüssen (L2, N2) verbunden ist,

so dass durch geschlossene Kontakte der Trennkontakteinheit und einem niederohmigen Zustand von halbleiterbasierten Schaltelementen der elektronischen Unterbrechungseinheit ein Stromfluss im Niederspannungsstromkreis ermöglicht oder durch geöffnete Kontakte der Trennkontakteinheit eine galvanische Trennung unter Vermeidung eines Stromflusses im Niederspannungsstromkreis oder/und durch einen hochohmigen Zustand der Schaltelemente eine Vermeidung eines Stromflusses im Niederspannungsstromkreis ermöglicht wird,
d.h. eine Serienschaltung einer mechanischen Trennkontakteinheit und einer elektronischen Unterbrechungseinheit, wobei die mechanische Trennkontakteinheit netzseitig und die elektronische Unterbrechungseinheit lastseitig angeordnet ist,
   - dass die mechanische Trennkontakteinheit eine Handhabe zum manuellen Schließen und Öffnen der Kontakte aufweist,
   - einer Stromsensoreinheit, die in einem Leiter zwischen Trennkontakteinheit und Unterbrechungseinheit angeordnet ist, zur Ermittlung der Höhe des Stromes des Niederspannungsstromkreises,
   - einer Steuerungseinheit, die mit der Stromsensoreinheit, der elektronischen Unterbrechungseinheit und der mechanischen Trennkontakteinheit verbunden ist, wobei das Schutzschaltgerät derart ausgestaltet ist,
dass bei Überschreitung von Strom- oder/und Strom-Zeitgrenzwerten eine Vermeidung eines Stromflusses des Niederspannungsstromkreises initiiert wird,
   - einer Netzteileinheit zur Energieversorgung des Schutzschaltgerätes, insbesondere der Steuerungseinheit,
wobei die Netzteileinheit an Leitern des Niederspannungsstromkreises zwischen den netzseitigen (L1, N1) Anschlüssen und der mechanischen Trennkontakteinheit (MK) angeschlossen ist, d.h. netzseitig angeordnet ist.

Erfindungsgemäß wird ein Schutzschaltgerät vorgeschlagen, wobei die elektronische Unterbrechungseinheit den lastseitigen Anschlüssen (Verbraucher, Energiesenke) zugeordnet ist und die mechanische Trennkontakteinheit den netzseitigen Anschlüssen (Energiequelle) zugeordnet ist. Die Netzteileinheit ist an den Leitern des Niederspannungsstromkreises elektrisch an den netzseitigen Anschlüssen, noch vor der mechanischer Trennkontakteinheit, angeschlossen. D.h. die Netzteileinheit wird im Normallfall ständig mit Energie (Spannung) aus dem Niederspannungsstromkreis versorgt, unabhängig von der Schaltstellung der Kontakte der mechanischen Trennkontakteinheit bzw. dem hoch- oder niederohmigen Zustand der elektronischen Unterbrechungseinheit (es wird davon ausgegangen, dass der Niederspannungsstromkreis / die Energiequelle im Normalfall Energie / Spannung liefert). Somit kann das Schutzschaltgerät, insbesondere die Steuerungseinheit, Schutz- bzw. Überwachungsfunktionen ausführen, auch wenn die Kontakte der mechanischen Trennkontakteinheit geöffnet sind bzw. die elektronische Unterbrechungseinheit in einem hochohmigen Zustand zur Vermeidung eines Stromflusses ist.

Das Schutzschaltgerät ist derart ausgestaltet, dass bei einer Erst-Inbetriebnahme des Schutzschaltgerätes im energielosen (i.B. spannungslosen) Zustand des Niederspannungsstromkreis die Schaltelemente der elektronischen Unterbrechungseinheit im hochohmigen Zustand sind und die mechanische Trennkontakteinheit in einem geblockten Zustand ist. Bei einer Energiezufuhr (i.B. Spannungszufuhr) im Niederspannungsstromkreis wird das Schutzschaltgerät durch die Netzteileinheit mit Energie versorgt. Das Schutzschaltgerät, insbesondere die Steuerungseinheit, führt eine erste Überprüfungsfunktion des Schutzschaltgerätes durch. Bei positivem Ergebnis der ersten Überprüfungsfunktion wird die mechanische Trennkontakteinheit entblockt, so dass ein Schließen der Kontakte der mechanischen Trennkontakteinheit durch die Handhabe möglich ist. Dies hat den besonderen Vorteil, dass ein sehr sicheres Schutzschaltgerät zur Verfügung gestellt wird. Nur bei positiv abgeschlossenen ersten Überprüfungsfunktionen, die insbesondere einen Selbsttest umfassen, so dass das Schutzschaltgerät ordnungsgemäß funktionsfähig ist und den Stromkreis überwachen kann, wird die Möglichkeit eröffnet, den Stromkreis bzw. die lastseitigen Leitungen mit Energie zu versorgen, so dass eine Last bzw. Verbraucher bzw. der lastseitige Stromkreis bzw. die lastseitigen Leitungen sicher geschützt sind.

Vorteilhafte Ausgestaltungen der Erfindung sind in den Unteransprüchen und im Ausführungsbeispiel angegeben.

In einer vorteilhaften Ausgestaltung der Erfindung ist eine mit der Steuerungseinheit verbundene Spannungssensoreinheit vorgesehen. Die Spannungssensoreinheit ist zur Ermittlung der Höhe der Spannung zwischen den Leitern des Niederspannungsstromkreises vorgesehen, wobei die Spannungssensoreinheit insbesondere mit den Leitern zwischen Trennkontakteinheit und Unterbrechungseinheit verbunden ist.

Dies hat den besonderen Vorteil, dass die Spannung des Niederspannungsstromkreises überwacht werden kann und gegebenenfalls bei Über- oder Unterspannungen der Stromkreis getrennt werden kann. Somit unterstützt die erfindungsgemäße Architektur eine erhöhte Betriebssicherheit des Schutzschaltgerätes bzw. im Stromkreis.

In einer vorteilhaften Ausgestaltung der Erfindung weist die mechanische Trennkontakteinheit eine Positionsanzeigeeinheit auf. Die Positionsanzeigeeinheit zeigt die Position der Kontakte an, d.h. die Kontaktstellung (offen, geschlossen) wird signalisiert. Die Positionsanzeigeeinheit ist z.B. eine mechanische Positionsanzeigeeinheit.

Dies hat den besonderen Vorteil, dass eine Information über die Kontaktstellung (offen, geschlossen) vorliegt. Ferner, bei einer mechanische Positionsanzeigeeinheit, diese Information auch im spannungslosen Zustand anzeigbar ist / angezeigt wird.

In einer vorteilhaften Ausgestaltung der Erfindung weist das Schutzschaltgerät eine mit der Steuerungseinheit verbundene Anzeigeeinheit auf.

Dies hat den besonderen Vorteil, dass (Status-)Informationen des Schutzschaltgerätes anzeigbar sind, z.B. über Schalt-oder/und Fehlerzustände.

In einer vorteilhaften Ausgestaltung der Erfindung weist das Schutzschaltgerät eine mit der Steuerungseinheit verbundene Kommunikationseinheit auf, die insbesondere eine drahtlosen Kommunikationsmöglichkeit ermöglicht.

Dies hat den besonderen Vorteil, dass (Status-)Informationen, wie Schalt- und Fehlerzustände zu einem anderen Schutzschaltgerät oder Überwachungs- bzw. Managementsystem übermittelbar sind.

In einer vorteilhaften Ausgestaltung der Erfindung dass eine mit der Steuerungseinheit verbundene Differenzstromermittlungseinheit vorgesehen ist, zur Ermittlung eines Differenzstromes der Leiter des Niederspannungsstromkreis. Dies hat den besonderen Vorteil, dass das Schutzschaltgerät auch eine Fehlerstromüberwachung (Differenzstromüberwachung) aufweist und somit eine weitere Funktionalität hat.

In einer vorteilhaften Ausgestaltung der Erfindung ist das Schutzschaltgerät derart ausgestaltet, dass bei einer Betätigung der mechanischen Trennkontakteinheit durch die Handhabe vor dem Öffnen der Kontakte ein Signal an die Steuerungseinheit gesendet wird, so dass diese die halbleiterbasierten Schaltelemente der elektronischen Unterbrechungseinheit in einen hochohmigen Zustand versetzt.

Dies hat den besonderen Vorteil, dass ein stromloses (leistungsloses) Schalten der mechanischen Trennkontakteinheit unterstützt wird, insbesondere das Lichtbögen oder Kontaktabbrand vermieden wird.

In einer vorteilhaften Ausgestaltung der Erfindung ist die mechanische Trennkontakteinheit derart ausgestaltet, dass die Kontakte von der Steuerungseinheit geöffnet, aber nicht geschlossen werden können. Speziell können die Kontakte geöffnet werden, auch wenn die Handhabe blockiert ist.

Dies hat den besonderen Vorteil, dass eine erhöhte Betriebssicherheit erreicht wird, da der Kontakt / die Kontakte versehentlich durch die Steuerungseinheit nicht geschlossen werden können. Dadurch dass die Kontakte geöffnet werden, auch wenn die Handhabe blockiert ist, wird eine so genannte freie Auslösung / Freiauslösung erreicht, d.h. auch bei blockierter Handhabe wird der Niederspannungsstromkreis sicher geschützt.

In einer vorteilhaften Ausgestaltung der Erfindung ist das Schutzschaltgerät, insbesondere die mechanische Trennkontakteinheit, derart ausgestaltet, dass die mechanische Trennkontakteinheit in einen geblockten Zustand versetzt werden kann, so dass ein Schließen der Kontakte durch die Handhabe verhindert wird. Insbesondere die Steuerungseinheit kann die mechanische Trennkontakteinheit in einen geblockten Zustand versetzten.

In einer vorteilhaften Ausgestaltung der Erfindung ist das Schutzschaltgerät, insbesondere die mechanische Trennkontakteinheit, derart ausgestaltet, dass die mechanische Trennkontakteinheit in einen entblockten Zustand versetzt werden kann, wobei die Kontakte, insbesondere von der Steuerungseinheit, nicht geschlossen werden. Im entblockten Zustand sind die Kontakte durch die Handhabe (wieder) schließbar. Insbesondere die Steuerungseinheit kann die mechanische Trennkontakteinheit in einen entblockten Zustand versetzen.

Der entblockte Zustand wird insbesondere nach einem geblockten Zustand wieder eingenommen.

In einer vorteilhaften Ausgestaltung der Erfindung ist das Schutzschaltgerät, insbesondere die mechanische Trennkontakteinheit, derart ausgestaltet, dass ein bistabiler Blockierungs-Zustand vorgesehen ist, so dass der geblockte Zustand bzw. der entblockte Zustand der mechanischen Trennkontakteinheit auch bei einem Energieausfall im Niederspannungsstromkreis erhalten bleibt.

Dies hat den besonderen Vorteil, dass nach z.B. einem Anliegen eines Blockierungssignals, insbesondere von der Steuerungseinheit, ein Schließen der Kontakte durch die Handhabe verhindert wird.

Nach z.B. einem Anliegen eines Entriegelungssignals, insbesondere von der Steuerungseinheit, ist ein Schließen der Kontakte durch die Handhabe wieder möglich.

D.h. die mechanische Trennkontakteinheit weist eine Blockierungsfunktion bzw. einen Blockierungszustand auf, der wieder zurückgesetzt werden kann, insbesondere bistabil ausgestaltet ist.

Dies hat den besonderen Vorteil, dass vor Beendung von Überprüfungsfunktionen oder nach einem Fehler, insbesondere in der Steuerungseinheit, des Schutzschaltgerätes, der speziell die Funktionsfähigkeit des Schutzschaltgerätes gefährdet, eine Energieversorgung des zu schützenden Niederspannungsstromkreises unterbunden wird (durch Vermeidung eines Stromflusses und nicht möglichem Schließen der Kontakte). Somit wird die Sicherheit des Niederspannungsstromkreises erhöht, da die Kontakte nicht geschlossen werden können und folglich ein ungeschützter Verbraucher nicht mit Energie versorgt wird.

In einer vorteilhaften Ausgestaltung der Erfindung ist der Netzteileinheit ein Schutzelement, insbesondere eine Sicherung, oder/und ein Schalter vorgeschaltet.

Dies hat den besonderen Vorteil, dass die Netzteileinheit bzw. die Steuerungseinheit abgeschaltet werden kann, z.B. für Isolationsmessungen. Ferner kann das Netzteil bzw. die Steuerungseinheit abgesichert werden, um eine erhöhte Sicherheit des Schutzschaltgerätes gegen weitere Fehler zu erreichen.

In einer vorteilhaften Ausgestaltung der Erfindung weist die Netzteileinheit eine galvanische Trennung auf. Insbesondere ist ein Transformator vorgesehen. Ferner kann die Netzteileinheit eine verstärkte Isolierung, wie eine doppelte Isolierung, aufweisen.

Dies hat den besonderen Vorteil, dass die Netzteileinheit Trennereigenschaften gemäß denen für geöffnete Kontakte aufweist, um eine Trennung gemäß Norm zwischen Netzseite und Lastseite zu erreichen. Somit wird ein normgerechtes Schutzschaltgerät zur Verfügung gestellt, dessen insbesondere Steuerungseinheit im Normalfall ständig aktiv (eingeschaltet) ist.

In einer vorteilhaften Ausgestaltung der Erfindung ist nach positivem Ergebnis der ersten Überprüfungsfunktion und entblockter mechanischer Trennkontakteinheit auch nach einem Energieausfall die mechanische Trennkontakteinheit entblockt. Dies hat den besonderen Vorteil, dass nach einem Energieausfall ein sofortiges Einschalten des Schutzschaltgerätes möglich ist.

In einer vorteilhaften Ausgestaltung der Erfindung sind nach positiver erster Überprüfungsfunktion und entblockter mechanischer Trennkontakteinheit nach einem Schließen der Kontakte der mechanischen Trennkontakteinheit mittels der Handhabe die Schaltelemente der elektronischen Unterbrechungseinheit in einem hochohmigen Zustand.

Eine zweite Überprüfungsfunktion wird durchgeführt. Nach positivem Ergebnis der zweiten Überprüfungsfunktion werden die Schaltelemente der elektronischen Unterbrechungseinheit in einen niederohmigen Zustand versetzt.

Mit diesem Schritt ist insbesondere der Einschaltvorgang abgeschlossen.

Dies hat den besonderen Vorteil, dass ein sehr sicheres Schutzschaltgerät und Stromkreis zur Verfügung gestellt wird. Nur bei positiv abgeschlossenen zweiten Überprüfungsfunktionen, die insbesondere einen Selbsttest der elektronischen Unterbrechungseinheit sowie speziell lastseitige oder/und netzseitige Parameter umfassen können, so dass das Schutzschaltgerät ordnungsgemäß funktionsfähig ist und der zu schützende Stromkreis hinsichtlich seiner ausgewählten Parameter geprüft wird, insbesondere dass das Schutzschaltgerät für den zu schützenden Stromkreis geeignet ist sowie der Stromkreis hinsichtlich seiner geprüften Parameter in Ordnung ist, erfolgt eine Energieversorgung der lastseitigen Leitungen, so dass eine Last bzw. Verbraucher bzw. der lastseitige Stromkreis bzw. die lastseitigen Leitungen sicher geschützt sind.

In einer vorteilhaften Ausgestaltung der Erfindung weist die erste (bzw. zweite) Überprüfungsfunktion einen Selbsttest der Funktionsfähigkeit des Schutzschaltgerätes auf. Beim Selbsttest der Funktionsfähigkeit des Schutzschaltgerätes wird:
mindestens eine Komponente, insbesondere mehrere Komponenten, einer Einheit, insbesondere mehrerer Einheiten,
des Schutzschaltgerätes überprüft.
Bei Funktionsfähigkeit der mindestens einen Komponente, insbesondere mehrerer Komponenten,
einer Einheit, insbesondere mehrerer Einheiten,
wird die erste (bzw. zweite) Überprüfungsfunktion mit positivem Ergebnis beendet.

Dies hat den besonderen Vorteil, dass nur ein Schutzschaltgerät mit funktionierenden Einheiten eingeschaltet wird bzw. den Stromkreis überwacht, so dass die Sicherheit im Niederspannungsstromkreis gewährleistet wird.

In einer vorteilhaften Ausgestaltung der Erfindung bleiben bei negativem Ergebnis der ersten Überprüfungsfunktion die Kontakte der mechanischen Trennkontakteinheit in einem geblockten Zustand, so dass sie nicht durch die Handhabe geschlossen werden können.

Bei negativem Ergebnis der zweiten Überprüfungsfunktion können je nach Fehler die Kontakte der mechanischen Trennkontakteinheit geöffnet und in einen geblockten Zustand versetzt werden. Alternativ kann, abhängig vom Fehler, lediglich die elektronische Unterbrechungseinheit hochohmig bleiben.

Dies hat den besonderen Vorteil, dass ein defektes Schutzschaltgerät, das seine Überwachungsfunktionen nicht wahrnehmen kann, eine (versehentliche) Energieversorgung einer Last bzw. der lastseitigen Leitungen nicht ermöglicht, so dass ungeschützte Stromkreise vermieden werden, wodurch die Sicherheit massiv erhöht wird.

In einer vorteilhaften Ausgestaltung der Erfindung umfassen die Überprüfungsfunktionen eine Überprüfung mindestens eines elektrischen Parameters des lastseitigen oder netzseitigen Anschlusses. Insbesondere führt die Überprüfungsfunktion eine Überprüfung mindestens eines, insbesondere mehrerer oder aller, der nachfolgenden Parameter durch:
- Überprüfung auf Überschreitung eines, insbesondere netzseitigen, ersten Überspannungswertes oder/und zweiten Überspannungswertes oder/und dritten Überspannungswertes,
- Überprüfung auf Unterschreitung eines, insbesondere netzseitigen, ersten Unterspannungswertes,
- Überprüfung auf Überschreitung eines ersten Temperaturgrenzwertes oder/und zweiten Temperaturgrenzwertes oder/und dritten Temperaturgrenzwertes,
- Überprüfung auf Parameter des lastseitigen Anschlusses, insbesondere auf Unterschreitung eines lastseitigen ersten oder/und zweiten Widerstandeswertes oder lastseitigen ersten oder/und zweiten Impedanzwertes.

Mit Überspannung bzw. Überspannungswert ist hierbei ein Überschreiten der gültigen Betriebsspannung gemeint. Nicht gemeint sind die Höhen von Überspannungsdips, beispielsweise bei so genannten Bursts bzw. Surges, die typischerweise bei 4 kV oder 8 kV liegen können (bei einem 230 Volt bzw. 400 Volt Netz), so genannte Netz-Überspannungen (d.h. beispielsweise das zehnfache der normativen Spannung des Niederspannungsstromkreises).

Insbesondere kann der erste Überspannungswert einen bestimmten Prozentsatz höher sein als der normative Spannungswert.

Beispielsweise bei einem normativen Spannungswert von 230 Volt beispielsweise 10 % höher, 230V + 10%.

Insbesondere kann der zweite Überspannungswert einen bestimmten höheren Prozentsatz höher sein als der normative Spannungswert. Beispielsweise bei einem normativen Spannungswert von 230 Volt beispielsweise 20 % höher, 230V + 20%.

Insbesondere kann der dritte Überspannungswert einen bestimmten noch höheren Prozentsatz höher sein als der normative Spannungswert. Beispielsweise bei einem normativen Spannungswert von 230 Volt beispielsweise 30 % höher, 230V + 30%.

Dies hat den besonderen Vorteil, dass z.B. ein Schutzschaltgerät an ein Netz mit abweichender normativer Spannung (Betriebsspannung) oder auf eine Last mit fehlerhaften Parametern nicht eingeschaltet wird. So kann z.B. ein fehlender Schutz bei fehlerhaftem Anschluss von z.B. eines 230 Volt Schutzschaltgerätes an z.B. den beiden Phasen mit einer Spannung von 400 Volt erkannt werden und vermieden werden sowie eine Fehlversorgung einer Last mit zu hoher Spannung vermieden werden. Ebenso kann eine damit in Zusammenhang stehende potenzielle Zerstörung des Schutzschaltgerätes vermieden werden. In analoger Weise kann ein Einschalten auf einen Kurzschluss vor Zuschalten der vollen Versorgungsspannung erkannt und vermieden werden. In analoger Weise können bei zu geringen Spannungen (ein 230 Volt Gerät im 115 Volt Netz) Probleme und fehlender Schutz vermieden werden. So wird eine erhöhte Betriebssicherheit im Niederspannungsstromkreis erreicht. Ferner hat dies den besonderen Vorteil, dass nicht nur das Schutzschaltgerät selbst überprüft wird, sondern auch der mit dem Schutzschaltgerät verbundene Stromkreis / Leitungen, d.h. speziell die Energiequelle bzw. die Energiesenke / Verbraucher. Dies stellt eine neue Funktionalität für ein Schutzschaltgerät dar. So können Fehler auf der Netzseite durch z.B. anklemmen des Schutzschaltgerätes an die falschen Leiter (400 Volt statt 230 Volt) o.ä. erkannt und vermieden werden. Ebenso können mögliche Fehler auf der Lastseite, z.B. glatte Kurzschlüsse, rechtzeitig erkannt und ein Einschalten auf den Kurzschluss vermieden werden.

In einer vorteilhaften Ausgestaltung der Erfindung wird abhängig von den überprüften Parametern:
bei Überschreitung des ersten Überspannungswertes eine Überspannungsinformation abgegeben wird,
bei Überschreitung des zweiten Überspannungswertes ein niederohmig werden der elektronischen Unterbrechungseinheit verhindert wird,
bei Überschreitung des dritten Überspannungswertes ein Öffnen der Kontakte erfolgt,
bei Unterschreitung des ersten Unterspannungswertes eine Unterspannungsinformation abgegeben wird oder/und die elektronische Unterbrechungseinheit hochohmig bleibt, insbesondere sofern die Spannungshöhe größer als ein zweiter Unterspannungswert ist,
bei Überschreitung des ersten Temperaturgrenzwertes eine Temperaturinformation abgegeben wird,
bei Überschreitung des zweiten Temperaturgrenzwertes die elektronische Unterbrechungseinheit hochohmig bleibt,
bei Überschreitung des dritten Temperaturgrenzwertes ein Öffnen der Kontakte erfolgt,
bei Unterschreitung des lastseitigen ersten Widerstandeswertes oder lastseitigen ersten Impedanzwertes eine Impedanzinformation abgegeben wird,
bei Unterschreitung des lastseitigen zweiten Widerstandeswertes oder lastseitigen zweiten Impedanzwertes die elektronische Unterbrechungseinheit hochohmig bleibt.

Dies hat den besonderen Vorteil, dass abgestuft definierte Maßnahmen - Warnung - hochohmig bleiben - galvanische Trennung - durchgeführt werden, abhängig vom Über- bzw. Unterschreiten bestimmter definierter Paramater. So wird ein abgestuftes Schutzkonzept und eine erhöhte Betriebssicherheit im Niederspannungsstromkreis erreicht.

In einer vorteilhaften Ausgestaltung der Erfindung ist das Schutzschaltgerät derart ausgestaltet, dass bei einer Betätigung der Handhabe für ein Öffnen der Kontakte vor dem Öffnen der Kontakte ein Signal an die Steuerungseinheit gesendet wird, so dass die Schaltelemente der elektronischen Unterbrechungseinheit in einen hochohmigen Zustand versetzt werden. Ferner dass die Steuerungseinheit mindestens einen Stromwert bzw. Strom-Zeitwert des Stromflusses im Niederspannungsstromkreis in einem netzspannungsunabhängigen Speicher speichert. Dies hat den besonderen Vorteil, dass ein stromloses (leistungsloses) Schalten der mechanischen Trennkontakteinheit unterstützt wird, insbesondere das Lichtbögen oder Kontaktabbrand vermieden wird. Ferner dass die Höhe des Stromes vor der z.B. initiierten Öffnung erfasst wird und im Nachgang ausgelesen werden kann. So wird die Ermittlung der Fehlerursache unterstützt.

In einer vorteilhaften Ausgestaltung der Erfindung ist das Schutzschaltgerät derart ausgestaltet, dass bei einer Überschreitung eines Strom- oder/und Strom-Zeitgrenzwertes die Schaltelemente der elektronischen Unterbrechungseinheit in einen hochohmigen Zustand zur Vermeidung eines Stromflusses im Niederspannungsstromkreis versetzt werden. Je nach einstellbarer Konfiguration des Schutzschaltgerätes wird ferner:
- die Kontakte der mechanischen Trennkontakteinheit werden geöffnet oder
- die Schaltelemente bleiben in einem hochohmigen Zustand und eine Anzeige dieses Zustandes erfolgt. Insbesondere kann ein niederohmig werden der Schaltelemente durch eine Eingabe initiiert werden. Oder
- dass ein niederohmig werden der Schaltelemente nach einer ersten Zeitspanne oder nach einer Prüfung des lastseitigen Anschlusses, insbesondere eine Prüfung mindestens eines elektrischen Parameters des lastseitigen Anschlusses, spezieller das ein Schwellwert des elektrischen Parameters unterschritten oder überschritten wird, erfolgt.

Dies hat den besonderen Vorteil, dass ein Verhalten des Schutzschaltgerätes konfigurierbar ist. Insbesondere können zur Vermeidung eines Stromflusses je nach Anwendungsfall verschiedene Maßnahmen konfiguriert werden. Zudem kann ein wiedereinschalten des Stromkreises konfiguriert werden. Somit wird der Einsatzbereich und die Funktionalität durch ein Schutzschaltgerät erhöht.

In einer vorteilhaften Ausgestaltung der Erfindung ist das Schutzschaltgerät derart ausgestaltet, dass bei einer Erkennung eines Fehlers einer Einheit des Schutzschaltgerätes die Schaltelemente der elektronischen Unterbrechungseinheit in einen hochohmigen Zustand zur Vermeidung eines Stromflusses im Niederspannungsstromkreis versetzt werden,
dass ferner die Kontakte der mechanischen Trennkontakteinheit geöffnet werden und die mechanische Trennkontakteinheit in einen geblockten Zustand versetzt wird, so dass ein Schließen der Kontakte durch die Handhabe verhindert wird,
dass die Erkennung des Fehlers durch die Kommunikationseinheit kommuniziert wird.

Dies hat den besonderen Vorteil, dass ein Schutzschaltgerät Fehler selbst erkennt und bei einem erkannten Fehler selbstständig einen sicheren Zustand im Niederspannungsstromkreis herstellt, zudem ein Wiedereinschalten verhindert sowie den Fehler kommuniziert, wobei letzteres insbesondere durch die auf Grund der erfinderischen Architektur des Schutzschaltgerätes ständig mit Energie versorgte Netzteileinheit ermöglicht bzw. unterstützt wird.

In einer vorteilhaften Ausgestaltung der Erfindung ist das Schutzschaltgerät derart ausgestaltet, dass bei einem Energieausfall des elektrischen Niederspannungsstromkreis die mechanische Trennkontakteinheit in ihrem Schaltzustand verbleibt, so dass bei geschlossenen Kontakten und anschließendem Energieausfall nach Wiederherstellung der Energieversorgung die Kontakte weiterhin geschlossen sind.

Dies hat den besonderen Vorteil, dass nach einem Energieausfall das Schutzschaltgerät nicht erneut (manuell) eingeschaltet werden braucht, so dass eine erneute Energieversorgung sichergestellt ist.

In einer vorteilhaften Ausgestaltung der Erfindung weist die Steuerungseinheit einen Mikrocontroller auf.

Dies hat den besonderen Vorteil, dass die erfindungsgemäßen Funktionen zur Erhöhung der Sicherheit eines Schutzschaltgerätes bzw. des zu schützenden elektrischen Niederspannungsstromkreis durch ein (anpassbares) Computerprogrammprodukt realisiert werden können. Ferner können Änderungen und Verbesserungen der Funktion dadurch individuell auf ein Schutzschaltgerät geladen werden, beispielsweise auch über die Kommunikationseinheit.

Erfindungsgemäß wird ein korrespondierendes Verfahren für ein Schutzschaltgerät für einen Niederspannungsstromkreis mit elektronischen (halbleiterbasierten) Schaltelementen mit den gleichen und weiteren Vorteilen beansprucht.

Es wird ein Verfahren zum Betrieb eines Schutzschaltgerätes nach einem der gegenständlichen Patentansprüche beansprucht, insbesondere nach den Patentansprüchen 14 bis 23.

Das Verfahren ist beispielsweise gerichtet auf den Betrieb eines Schutzschaltgerätes mit einer Serienschaltung einer mechanischen Trennkontakteinheit und einer elektronischen Unterbrechungseinheit, wobei die mechanische Trennkontakteinheit netzseitig und die elektronische Unterbrechungseinheit lastseitig (im Schutzschaltgerät) angeordnet ist. Die mechanische Trennkontakteinheit weist eine Handhabe zum Schließen und Öffnen von Kontakten auf. Durch geschlossene Kontakte der Trennkontakteinheit und einem niederohmigen Zustand von halbleiterbasierten Schaltelementen der elektronischen Unterbrechungseinheit kann ein Stromfluss im Niederspannungsstromkreis ermöglicht werden ODER
durch geöffnete Kontakte der Trennkontakteinheit wird eine galvanische Trennung unter Vermeidung eines Stromflusses im Niederspannungsstromkreis ermöglicht oder/und durch einen hochohmigen Zustand der Schaltelemente wird eine Vermeidung eines Stromflusses im Niederspannungsstromkreis ermöglicht. Die Höhe des Stromes des Niederspannungsstromkreises wird (im Schutzschaltgerät) ermittelt und bei Überschreitung von Strom- oder/und Strom-Zeitgrenzwerten wird eine Vermeidung eines Stromflusses des Niederspannungsstromkreises initiiert (mittels der mechanischen Trennkontakteinheit oder/und der elektronischen Unterbrechungseinheit).

Eine Netzteileinheit zur Energieversorgung des Schutzschaltgerätes wird vorgesehen, die an Leitern des Niederspannungsstromkreises im Gehäuse an der Netzseite, d.h. im Bereich von den netzseitigen Anschlüssen bis zur Trennkontakteinheit (im Schutzschaltgerät) angeschlossen wird/ist.

Bei einer Erst-Inbetriebnahme des Schutzschaltgerätes im energielosen Zustand des Niederspannungsstromkreis sind die Schaltelemente der elektronischen Unterbrechungseinheit im hochohmigen Zustand und die mechanische Trennkontakteinheit ist in einem geblockten Zustand. Bei einer Energiezufuhr im Niederspannungsstromkreis wird das Schutzschaltgerät durch die Netzteileinheit mit Energie versorgt. Es wird eine erste Überprüfungsfunktion des Schutzschaltgerätes durchgeführt. Bei positivem Ergebnis der ersten Überprüfungsfunktion wird die mechanische Trennkontakteinheit entblockt, so dass ein Schließen der Kontakte der mechanischen Trennkontakteinheit durch die Handhabe möglich ist.

Weitere Verfahren(-sausgestaltungen) können aus den gegenständlichen Ausgestaltungen, Patentansprüchen und dem Ausführungsbeispiel abgeleitet werden.

Alle Ausgestaltungen, sowohl in abhängiger Form rückbezogen auf den Patentanspruch 1 oder 25, als auch rückbezogen lediglich auf einzelne Merkmale oder Merkmalskombinationen von Patentansprüchen, bewirken eine Verbesserung eines Schutzschaltgerätes, insbesondere eine neue Architektur und Verbesserung der Sicherheit eines Schutzschaltgerätes bzw. des elektrischen Stromkreises, und stellen ein neues Konzept für ein Schutzschaltgerät bereit.

Die beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit der Zeichnung näher erläutert werden.

Dabei zeigt die Zeichnung:
Figur 1 ein Blockschaltbild eines Schutzschaltgerätes.

Figur 1 zeigt eine Darstellung eines Schutzschaltgerätes SG zum Schutz eines elektrischen Niederspannungsstromkreises, insbesondere Niederspannungswechselstromkreis aufweisend:
- ein Gehäuse GEH mit netzseitigen L1, N1 und lastseitigen L2, N2 Anschlüssen für Leiter des Niederspannungswechselstromkreises,
   die netzseitigen Anschlüsse umfassen einen netzseitigen Neutralleiteranschluss N1 und einen netzseitigen Phasenleiteranschluss L1,
   die die lastseitigen Anschlüsse umfassen einen lastseitigen Neutralleiteranschluss N2 und einen lastseitigen Phasenleiteranschluss L2,
   an den netzseitigen Anschlüssen bzw. der Netzseite Grid ist beispielsweise eine Energiequelle angeschlossen,
   an den lastseitigen Anschlüssen bzw. der Lastseite Load ist beispielsweise (mindestens) ein Verbraucher bzw. Last angeschlossen,
- eine mit den netzseitigen L1, N1 Anschlüssen verbundene mechanische Trennkontakteinheit MK, die andererseits mit einer elektronischen Unterbrechungseinheit EU verbunden ist, die andererseits mit den lastseitigen Anschlüssen L2, N2 verbunden ist,
   d.h. eine Serienschaltung einer mechanischen Trennkontakteinheit MK und einer elektronischen Unterbrechungseinheit EU, wobei die mechanischen Trennkontakteinheit MK den netzseitigen Anschlüssen L1, N1 bzw. der Netzseite Grid zugeordnet ist und
   die elektronische Unterbrechungseinheit EU den lastseitigen Anschlüssen L2, N2 bzw. der Lastseite Load zugeordnet ist,
- so dass durch geschlossene Kontakte KL, KN der Trennkontakteinheit MK und einem niederohmigen Zustand von halbleiterbasierten Schaltelementen T1, T2 der elektronischen Unterbrechungseinheit EU ein Stromfluss im Niederspannungsstromkreis ermöglicht oder
   durch geöffnete Kontakte KL, KN der Trennkontakteinheit MK eine galvanische Trennung unter Vermeidung eines Stromflusses im Niederspannungsstromkreis oder/und durch einen hochohmigen Zustand der Schaltelemente T1, T2 der elektronischen Unterbrechungseinheit EU eine Vermeidung eines Stromflusses im Niederspannungsstromkreis ermöglicht wird,
- die mechanische Trennkontakteinheit MK weist eine Handhabe zum Schließen und Öffnen der Kontakte KL, KN auf, die an der Außenseite des Gehäuses zugänglich ist, so dass sie von einem Bediener manuell betätigt werden kann,
- einer Stromsensoreinheit SI, die in einem Leiter zwischen Trennkontakteinheit MK und Unterbrechungseinheit EU angeordnet ist, zur Ermittlung der Höhe des Stromes des Niederspannungsstromkreises,
   im Beispiel ist die Stromsensoreinheit SI im Phasenleiter angeordnet,
- einer Steuerungseinheit SE, die mit der Stromsensoreinheit SI, der elektronischen Unterbrechungseinheit EU und der mechanischen Trennkontakteinheit MK verbunden ist, wobei das Schutzschaltgerät SG derart ausgestaltet ist,
   dass bei Überschreitung von Strom- oder/und Strom-Zeitgrenzwerten eine Vermeidung eines Stromflusses des Niederspannungsstromkreises initiiert wird,
   dies kann durch hochohmig werden der Schaltelemente T1, T2 der elektronischen Unterbrechungseinheit EU oder/und durch Öffnen der Kontakte KL, KN der mechanischen Trennkontakteinheit MK erfolgen,
- einer Netzteileinheit NT zur Energieversorgung des Schutzschaltgerätes SG, insbesondere der Steuerungseinheit SE, das an Leitern des Niederspannungsstromkreises zwischen den netzseitigen (L1, N1) Anschlüssen und der mechanischen Trennkontakteinheit (MK) angeschlossen ist. Damit ist ein Anschluss umfasst, der einen direkten Anschluss an den netzseitigen (L1, N1) Anschlüssen bzw. der mechanischen Trennkontakteinheit (MK) umfasst. Elektrisch ist die Netzteileinheit NT vor der mechanischen Trennkontakteinheit (MK) angeschlossen, so dass sie unabhängig vom Schaltzustand der Kontakte der mechanischen Trennkontakteinheit (MK) mit Energie von den netzseitigen Anschlüssen versorgt wird (sofern die netzseitigen Anschlüsse Energie / Spannung liefern).

Damit wird die Netzteileinheit (Netzteil) im Normalfall (sofern die Netzseite bzw. Energiequelle Energie liefert) ständig mit Energie versorgt. Somit können (quasi) ständig Schutz- und Überwachungsfunktionen im Schutzschaltgerät bzw. durch die Steuerungseinheit durchgeführt werden.

Der Netzteileinheit kann ein Schutzelement, insbesondere eine Sicherung SICH (wie in Figur 1 eingezeichnet), oder/und ein Schalter vorgeschaltet sein.

Das Schutzschaltgerät SG weist im Beispiel ferner eine mit der Steuerungseinheit SE verbundene Spannungssensoreinheit SU auf, zur Ermittlung der Höhe der Spannung zwischen den Leitern des Niederspannungsstromkreises zwischen Trennkontakteinheit MK und Unterbrechungseinheit EU.

Das Schutzschaltgerät SG weist im Beispiel eine mit der Steuerungseinheit verbundene Differenzstromermittlungseinheit ZCT auf, die an den Leitern des Niederspannungsstromkreises zwischen Trennkontakteinheit MK und Unterbrechungseinheit EU angeordnet ist, zur Ermittlung eines Differenzstromes der Leiter des Niederspannungsstromkreis.

Das Schutzschaltgerät SG weist im Beispiel eine mit der Steuerungseinheit SE verbundene Anzeigeeinheit AE auf, zur Anzeige von Statusinformationen des Schutzschaltgerätes, insbesondere der Steuerungseinheit SE.

Das Schutzschaltgerät SG weist im Beispiel eine mit der Steuerungseinheit SE verbundene Kommunikationseinheit COM auf. Diese kann eine drahtgebundene oder drahtlose Kommunikationsmöglichkeit ermöglichen, ebenso beides.

Die Steuerungseinheit SE weist einen Mikrocontroller MCU auf, zur Steuerung des Schutzschaltgerätes. Der Mikrocontroller MCU bzw. die Steuerungseinheit SE kann ein Computerprogrammprodukt CPP aufweisen. Das Computerprogrammprodukt CPP umfasst Befehle, die bei der Ausführung des Programms durch den Mikrocontroller MCU diesen veranlassen, die genannten Funktionen für ein Schutzschaltgerät zu veranlassen.

Ein computerlesbares Speichermedium, auf dem das Computerprogrammprodukt CPP gespeichert ist, kann vorgesehen sein. Ebenso kann ein Datenträgersignal, das das Computerprogrammprodukt CPP überträgt, vorgesehen sein. So kann das Computerprogrammprodukt CPP bzw. ein neues Computerprogrammprodukt CPP durch die Kommunikationseinheit COM auf das Schutzschaltgerät gelangen.

Im Bespiel gemäß Figur 1 umfasst die Steuerungseinheit SE den Mikrocontroller MCU nebst Computerprogrammprodukt CPP, die Anzeigeeinheit AE, die Kommunikationseinheit CPP, die Stromsensoreinheit SI, die Spannungssensoreinheit SU und die Differenzstromermittlungseinheit ZCT. Dies ist nur ein Beispiel, die Einheiten können auch separat sein bzw. anders gruppiert sein.

Die elektronische Unterbrechungseinheit EU weist im Beispiel gemäß Figur 1 zwei halbleiterbasierte Schaltelemente T1, T2 auf, wie Transistoren, Feldeffekttransistoren, IGBT, o.ä.

Die halbleiterbasierte Schaltelemente T1, T2 können durch eine Treibereinheit Drv angesteuert werden. Die Treibereinheit Drv wird im Beispiel wiederum von der Steuerungseinheit SE angesteuert. Die elektronische Unterbrechungseinheit EU kann einen Energieabsorber EA aufweisen, zur Vermeidung von zerstörerischen Spannungsspitzen bzw. der Aufnahme von Schaltenergien.

Die elektronische Unterbrechungseinheit EU ist im Beispiel einpolig (für einen Leiter des Niederspannungsstromkreises) ausgeführt. Im Beispiel ist die elektronische Unterbrechungseinheit EU im Phasenleiter angeordnet.

Die mechanische Trennkontakteinheit MK ist im Beispiel zweipolig ausgeführt (in beiden Leitern, des im Beispiel einphasigen Wechselstromkreises). Mit einer zweipoligen Ausführung ist eine sichere galvanische Trennung möglich, sofern die mechanische Trennkontakteinheit MK gemäß Norm mit Trennereigenschaften ausgeführt ist (Abstände, Mindestluftstrecken, etc.).

Die mechanische Trennkontakteinheit MK weist eine Positionsanzeigeeinheit POSA auf, die die (Schalt-)Position der Kontakte der mechanische Trennkontakteinheit MK anzeigt. Die Positionsanzeigeeinheit ist mechanisch ausgestaltet, so dass auch im spannungslosen Zustand (keine Energie von der Netzseite Grid) eine Anzeige der Kontaktposition möglich ist.

Das Schutzschaltgerät bzw. die mechanische Trennkontakteinheit MK ist derart ausgestaltet, dass bei einer Betätigung der mechanischen Trennkontakteinheit MK durch die Handhabe HH vor dem Öffnen der Kontakte KL, KN ein (Betätigungs-)Signal AS an die Steuerungseinheit SE gesendet wird. Das Schutzschaltgerät SG bzw. die Steuerungseinheit SE ist derart ausgestaltet, dass die halbleiterbasierten Schaltelemente T1, T2 der elektronischen Unterbrechungseinheit EU dann in einen hochohmigen Zustand versetzt werden, so dass ein leistungsloses Schalten mit der mechanischen Trennkontakteinheit MK ermöglicht wird.

Das Schutzschaltgerät bzw. die mechanische Trennkontakteinheit MK ist derart ausgestaltet, dass die Kontakte KL, KN von der Steuerungseinheit SE geöffnet, beispielsweise durch ein Öffnungssignal OPEN, aber nicht geschlossen werden können. Speziell können die Kontakte geöffnet werden, auch wenn die Handhabe blockiert ist (beispielsweise entgegen der üblichen Benutzung permanent auf "Ein" / Schließen der Kontakte betätigt wird).

Das Schutzschaltgerät bzw. die mechanische Trennkontakteinheit MK ist in einer Ausgestaltung derart ausgestaltet, dass insbesondere die Steuerungseinheit SE die mechanische Trennkontakteinheit MK in einen geblockten Zustand versetzen kann, so dass ein Schließen der Kontakte durch die Handhabe verhindert wird.

Ferner dass insbesondere die Steuerungseinheit SE die mechanische Trennkontakteinheit MK in einen entblockten Zustand versetzen kann, wobei die Kontakte, insbesondere von der Steuerungseinheit, nicht geschlossen werden,
die Kontakte durch die Handhabe aber schließbar sind. Weiterhin dass das Schutzschaltgerät, speziell die mechanische Trennkontakteinheit MK, derart ausgestaltet ist, dass ein bistabiler Blockierungs-Zustand vorgesehen ist, so dass der geblockte Zustand bzw. der entblockte Zustand der mechanischen Trennkontakteinheit MK auch bei einem Energieausfall im Niederspannungsstromkreis erhalten bleibt.

Es können weitere Einheiten vorgesehen sein, wie eine Schaltschlosseinheit SS oder eine kombinierte Öffnungs-Blockierungseinheit O/B.

Das neue erfindungsgemäße Schutzschaltgerät SG ist derart ausgestaltet, dass bei einer Erst-Inbetriebnahme des Schutzschaltgerätes im energielosen (i.B. spannungslosen) Zustand des Niederspannungsstromkreis die Schaltelemente der elektronischen Unterbrechungseinheit im hochohmigen Zustand sind und die mechanische Trennkontakteinheit in einem geblockten Zustand ist. Bei einer Energiezufuhr (i.B. Spannungszufuhr) im Niederspannungsstromkreis wird das Schutzschaltgerät durch die Netzteileinheit mit Energie versorgt. Das Schutzschaltgerät, insbesondere die Steuerungseinheit, führt eine erste Überprüfungsfunktion des Schutzschaltgerätes durch. Bei positivem Ergebnis der ersten Überprüfungsfunktion wird die mechanische Trennkontakteinheit entblockt, so dass ein Schließen der Kontakte der mechanischen Trennkontakteinheit durch die Handhabe möglich ist.

Nach positiver erster Überprüfungsfunktion und entblockter mechanischer Trennkontakteinheit ist nach einem (nun möglichen) Schließen der Kontakte der mechanischen Trennkontakteinheit mittels der Handhabe die Schaltelemente der elektronischen Unterbrechungseinheit (wie vorher) in einem hochohmigen Zustand.

Eine zweite Überprüfungsfunktion wird durchgeführt. Nach positivem Ergebnis der zweiten Überprüfungsfunktion werden die Schaltelemente der elektronischen Unterbrechungseinheit in einen niederohmigen Zustand versetzt.

Mit diesem Schritt ist insbesondere der Einschaltvorgang abgeschlossen.

Die erste und zweite Überprüfungsfunktion weist beispielsweise einen Selbsttest der Funktionsfähigkeit des Schutzschaltgerätes auf. Beim Selbsttest der Funktionsfähigkeit des Schutzschaltgerätes wird:
mindestens eine Komponente, insbesondere mehrere Komponenten, einer Einheit, insbesondere mehrerer Einheiten,
des Schutzschaltgerätes überprüft.
Bei Funktionsfähigkeit der mindestens einen Komponente, insbesondere mehrerer Komponenten,
einer Einheit, insbesondere mehrerer Einheiten,
wird die erste (bzw. zweite) Überprüfungsfunktion mit positivem Ergebnis beendet.

Die erste Überprüfungsfunktion ist beispielsweise speziell auf einen Selbsttest der Steuerungseinheit SE gerichtet, da diese mit Energie versorgt wird.

Die zweite Überprüfungsfunktion kann beispielsweise speziell auf einen Selbsttest der elektronischen Unterbrechungseinheit EU gerichtet sein, da diese nun mit Energie versorgt wird / Spannung anliegt.

Bei einem negativen Ergebnis der ersten Überprüfungsfunktion bleiben die Kontakte der mechanischen Trennkontakteinheit in einem geblockten Zustand, so dass sie nicht durch die Handhabe geschlossen werden können.

Bei einem negativen Ergebnis der zweiten Überprüfungsfunktion können je nach Fehler die Kontakte der mechanischen Trennkontakteinheit geöffnet und in einen geblockten Zustand versetzt werden. Alternativ kann, abhängig vom Fehler, lediglich die elektronische Unterbrechungseinheit hochohmig bleiben.

Die Überprüfungsfunktionen umfassen eine Überprüfung mindestens eines elektrischen Parameters des lastseitigen oder netzseitigen Anschlusses. Insbesondere führt die Überprüfungsfunktion eine Überprüfung mindestens eines, insbesondere mehrerer oder aller, der nachfolgenden Parameter durch:
- Überprüfung auf Überschreitung eines, insbesondere netzseitigen, ersten Überspannungswertes oder/und zweiten Überspannungswertes oder/und dritten Überspannungswertes,
- Überprüfung auf Unterschreitung eines, insbesondere netzseitigen, ersten Unterspannungswertes,
- Überprüfung auf Überschreitung eines ersten Temperaturgrenzwertes oder/und zweiten Temperaturgrenzwertes oder/und dritten Temperaturgrenzwertes,
- Überprüfung auf Parameter des lastseitigen Anschlusses, insbesondere auf Unterschreitung eines lastseitigen ersten oder/und zweiten Widerstandeswertes oder lastseitigen ersten oder/und zweiten Impedanzwertes.

Die erste Überprüfungsfunktion kann die Überprüfung auf Überschreitung eines netzseitigen ersten Überspannungswertes oder/und zweiten Überspannungswertes oder/und dritten Überspannungswertes umfassen. Ferner eine Überprüfung auf Unterschreitung eines netzseitigen ersten Unterspannungswertes. Die zweite Überprüfungsfunktion kann die Überprüfung auf Parameter des lastseitigen Anschlusses, insbesondere auf Unterschreitung eines lastseitigen ersten oder/und zweiten Widerstandeswertes oder lastseitigen ersten oder/und zweiten Impedanzwertes beinhalten. So kann ein Einschalten auf einen Kurzschluss vermieden werden.

Ferner kann abhängig von den überprüften Parametern:
bei Überschreitung des ersten Überspannungswertes eine Überspannungsinformation abgegeben wird,
bei Überschreitung des zweiten Überspannungswertes ein niederohmig werden der elektronischen Unterbrechungseinheit verhindert wird,
bei Überschreitung des dritten Überspannungswertes ein Öffnen der Kontakte erfolgt,
bei Unterschreitung des ersten Unterspannungswertes eine Unterspannungsinformation abgegeben wird oder/und die elektronische Unterbrechungseinheit hochohmig bleibt, insbesondere sofern die Spannungshöhe größer als ein zweiter Unterspannungswert ist,
bei Überschreitung des ersten Temperaturgrenzwertes eine Temperaturinformation abgegeben wird,
bei Überschreitung des zweiten Temperaturgrenzwertes die elektronische Unterbrechungseinheit hochohmig bleibt,
bei Überschreitung des dritten Temperaturgrenzwertes ein Öffnen der Kontakte erfolgt,
bei Unterschreitung des lastseitigen ersten Widerstandeswertes oder lastseitigen ersten Impedanzwertes eine Impedanzinformation abgegeben wird,
bei Unterschreitung des lastseitigen zweiten Widerstandeswertes oder lastseitigen zweiten Impedanzwertes die elektronische Unterbrechungseinheit hochohmig bleibt.

Bei einer Betätigung der Handhabe für ein Öffnen der Kontakte vor dem Öffnen der Kontakte ein Signal an die Steuerungseinheit gesendet wird, so dass die Schaltelemente der elektronischen Unterbrechungseinheit in einen hochohmigen Zustand versetzt werden. Ferner dass die Steuerungseinheit mindestens einen Stromwert bzw. Strom-Zeitwert des Stromflusses im Niederspannungsstromkreis in einem netzspannungsunabhängigen Speicher speichert.

Bei einer Überschreitung eines Strom- oder/und Strom-Zeitgrenzwertes werden die Schaltelemente der elektronischen Unterbrechungseinheit in einen hochohmigen Zustand zur Vermeidung eines Stromflusses im Niederspannungsstromkreis versetzt. Je nach einstellbarer Konfiguration des Schutzschaltgerätes kann ferner:
- die Kontakte der mechanischen Trennkontakteinheit werden geöffnet oder
- die Schaltelemente bleiben in einem hochohmigen Zustand und eine Anzeige dieses Zustandes erfolgt. Insbesondere kann ein niederohmig werden der Schaltelemente durch eine Eingabe initiiert werden. Oder
- dass ein niederohmig werden der Schaltelemente nach einer ersten Zeitspanne oder nach einer Prüfung des lastseitigen Anschlusses, insbesondere eine Prüfung mindestens eines elektrischen Parameters des lastseitigen Anschlusses, spezieller das ein Schwellwert des elektrischen Parameters unterschritten oder überschritten wird, erfolgt.

Bei einer Erkennung eines Fehlers einer Einheit des Schutzschaltgerätes werden die Schaltelemente der elektronischen Unterbrechungseinheit in einen hochohmigen Zustand zur Vermeidung eines Stromflusses im Niederspannungsstromkreis versetzt. Ferner werden die Kontakte der mechanischen Trennkontakteinheit geöffnet und wird die mechanische Trennkontakteinheit in einen geblockten Zustand versetzt, so dass ein Schließen der Kontakte durch die Handhabe verhindert wird. Zudem wird die Erkennung des Fehlers durch die Kommunikationseinheit kommuniziert.

Die erste/zweite Überprüfungsfunktion kann durch die Steuerungseinheit, speziell den Mikrocontroller MCU in Zusammenwirken mit dem Computerprogrammprodukt CPP realisiert sein.

Bei fehlender Funktionsfähigkeit können die Kontakte der mechanischen Trennkontakteinheit geöffnet werden. Fehlt die Funktionsfähigkeit bei einem erneuten (bzw. einer bestimmten Anzahl weiterer, z.B. 0 bis 3) Einschaltvorgang, kann die mechanischen Trennkontakteinheit in einen geblockten Zustand versetzt werden, so dass ein erneutes (weiteres) Schließen der Kontakte verhindert wird.

Das Schutzschaltgerät kann derart ausgestaltet sein, dass bei einem Energieausfall des elektrischen Niederspannungsstromkreis die mechanische Trennkontakteinheit in ihrem Schaltzustand verbleibt, so dass bei geschlossenen Kontakten und anschließendem Energieausfall nach Wiederherstellung der Energieversorgung die Kontakte weiterhin geschlossen sind.

Mit hochohmig ist ein Zustand gemeint, bei dem nur noch ein Strom vernachlässigbarer Größe fließt. Insbesondere sind mit hochohmig Widerstandswerte von größer als 1 Kiloohm, besser größer als 10 Kiloohm, 100 Kiloohm, 1 Megaohm, 10 Megaohm, 100 Megaohm, 1 Gigaohm oder größer gemeint.

Mit niederohmig ist ein Zustand gemeint, bei dem der auf dem Schutzschaltgerät angegebene Stromwert fließen könnte. Insbesondere sind mit niederohmig Widerstandswerte gemeint, die kleiner als 10 Ohm, besser kleiner als 1 Ohm, 100 Milliohm, 10 Milliohm, 1 Milliohm oder kleiner sind.

Im Folgenden soll die Erfindung nochmal mit anderen Worten beschrieben bzw. zusammengefasst werden.

In erfindungsgemäßen elektronischen Schutzschaltgeräten werden mechanische Schaltkontakte in Kombination mit einem elektronischen Schalter die Schaltfunktionen übernehmen.

### 1.) Neues Konzept:

- Mechanische Trenn-Kontakte in beiden Polen
- Ein Pol (insbesondere Phasenleiter L) ist durch eine elektronischen Unterbrechungseinheit mit halbleiterbasierten Schaltelementen, z.B. Leistungshalbleiter, geschützt
- Entlastungsnetzwerk (Energy-Absorber) über den Schaltelementen
- Eine mechanische Betätigung der Handhabe, die so aufgebaut ist, dass vor dem Öffnen der Kontakte ein Signal an die Steuerungseinheit gesendet wird und diese die Unterbrechungseinheit hochohmig werden lässt
- Die mechanischen Trennkontakteinheit kann durch die Steuerungseinheit geöffnet werden, aber nicht geschlossen werden
- Ein Schließen der mechanischen Trennkontakteinheit ist nur manuell durch die Handhabe möglich
- Messtechnik:
   ∘ Spannungsmessung zwischen L und N
   ∘ Strommessung im geschützten Pol (L)
   ∘ Summenstrommessung über L und N
- Die Spannungsversorgung (= Netzteileinheit) für die Steuerungseinheit greift vor den Kontakten der mechanischen Trennkontakteinheit die Spannung an L und N ab

Die Spannungsversorgung (= Netzteileinheit) besitzt eine galvanische Trennung (z.B. über einen transformatorischen Spannungswandler), um im Gesamtkonzept die Trennfunktion der mechanischen Kontakte aufrechtzuerhalten. Die galvanische Trennung soll normgerechte Anforderungen erfüllen, z.B. eine doppelte Isolierung.

Die Spannungsversorgung (= Netzteileinheit) hat einen geschützten Anschluss an L (z.B. Sicherung)
- Die Steuerungseinheit kann die mechanischen Trennkontakteinheit in einen geblockten Zustand versetzten. Ein Schließen der Kontakte mittels der Handhabe ist dann nicht mehr möglich. Die Steuerungseinheit kann die mechanischen Trennkontakteinheit wieder in einen entblockten Zustand versetzten.
- Das Gerät verfügt über eine Kommunikationsschnittstelle (bevorzugt kabellos)
- Die Kontaktstellung der (mechanischen) Kontakte wird mechanisch angezeigt. (Z.B. mit Grün: Aus und Rot: Ein
- Das Gerät verfügt über eine Anzeigeeinheit, die den Status des Gerätes anzeigt. Z.B. mit Lichtemmitterdioden / LEDs, z.B. wie folgt:
   ∘ Rot: Ein-Zustand
   ∘ Grün: Aus-Zustand, Freigeschaltet
   ∘ Gelb: Control-Zustand, Hochohmig

### 2.) Verhalten beim Einschalten:

Beim Einschalten wird das Gerät über die Handhabe eingeschaltet.
a) Das Gerät liegt an Netzspannung.
b) Netzteileinheit beginnt das Gerät, speziell die Steuerungseinheit mit Energie zu versorgen.
c) Das Gerät, speziell die Steuerungseinheit führt eine erste Überprüfungsfunktion / einen Selbsttest (speziell der elektronischen Komponenten) durch.
d) Bei positivem Abschluss wird die mechanische Trennkontakteinheit, z.B. das Schaltschloss, vom geblockten in den entblockten Zustand "geschaltet" (manuelles mechanisches Einschalten durch Handhabe des Hauptstrompfades ist jetzt möglich).
   Vorzugsweise bistabile Zustände: Es verbleibt im jeweiligen Zustand auch im spannungslosen Fall, ein Umschalten wird aktiv von der Steuerungseinheit gesteuert.
e) Durch die Handhabe werden die Kontakte geschlossen.
f) Kontakte schließen
g) Lastseitige Ausgang ist noch spannungslos, da Unterbrechungseinheit hochohmig / im gesperrten Zustand.
h) Zweite Überprüfungsfunktion, z.B. Last wird überprüft auf z.B. Kurzschluss
i) Bei positivem Test wird die Unterbrechungseinheit niederohmig (ohne weitere (manuelle) Betätigung)).
j) Lastseite erhält Energie, Last / Verbraucher wird versorgt.

### 3.) Verhalten beim Ausschalten:

Beim Ausschalten wird Gerät über die Handhabe (manuelle Betätigung) ausgeschaltet.
a) Handhabe wird auf Aus gestellt (Kontakte zu öffnen)
b) Die Betätigung wird an die Steuerungseinheit gesendet, bevor die Kontakte öffnen
c) Die Unterbrechungseinheit wird sofort (bzw. intelligent im Nulldurchgang) hochohmig
d) Die Kontakte öffnen
e) Die Spannungsversorgung für die Elektronik bleibt auch im getrennten Zustand (freigeschaltet) erhalten.
   i. Die Steuerungseinheit wird ggfs. mit einer entsprechenden Schutzkleinspannung von der Netzteileinheit versorgt, z. B. 3 V oder 5 V
   ii. Die Spannungsversorgung enthält eine sichere galvanische Trennung zur Netzspannung (z. B. durch eine doppelte oder extra verstärkte Isolierung im transformatorischen Spannungswandler)
   iii. Die Spannungsversorgung könnte über einen kleinen Schalter vom Netz getrennt werden.

### 4.) Verhalten im Fehlerfall in der Last: Kurzschluss oder Überlast:

Tritt bei einem Gerät ein z. B. Kurzschluss in der Last auf, reagiert das Gerät wie folgt.
a) Die Überschreitung eines Stromgrenzwertes wird von den entsprechenden Einheiten erkannt
b) Die Unterbrechungseinheit wird in den hochohmigen Zustand geschaltet, sodass die Last / der Verbraucher nicht mehr mit Energie / Spannung versorgt wird
c) Anschließend kann das Gerät je nach Konfiguration entscheiden (aufgrund von Fehlerart, und/oder Fehlerstrom) welcher der z.B. folgenden (beiden) Zustände
   1) Das Gerät öffnet selbstständig die mechanischen Kontakte und die Last wird komplett freigeschaltet
   2) Das Gerät bleibt im hochohmigen Zustand. (die Kontakte der Trennkontakteinheit bleiben geschlossen - das Gerät schaltet nicht frei) Von diesem Zustand ist ein automatisches Einschalten wieder möglich.

### 5.) Verhalten bei (internen) Geräte-Fehlerfall:

Tritt ein Fehlerfall im Schutzschaltgerät, insbesondere der Steuerungseinheit, auf, geht das Gerät in einen sicheren Zustand, aus dem das Gerät nicht wieder eingeschaltet werden kann. Die Voraussetzung ist die Detektion des Defektes durch das Schutzschaltgerät.
a) Der Fehler im Schutzschaltgerät wird detektiert.
b) Das Gerät schaltet die Unterbrechungseinheit hochohmig.
c) Das Gerät öffnet die Kontakte der Trennkontakteinheit und blockiert dabei die Trennkontakteinheit (z.B. das Schaltschloss) in dem Maße, dass ein Schließen der Kontakte durch die Handhabe nicht mehr möglich ist.
d) Der Fehlerfall wird über die Kommunikationseinheit gemeldet.

### 6.) Verhalten bei Netzausfall / Energieausfall:

Tritt ein Netzausfall auf, wird das Schutzschaltgerät nicht mehr mit Energie versorgt. Die Kontakte bleiben geschlossen / in der vorherigen Stellung. Somit kann das Gerät beim wieder Auftreten der Netzspannung in den vorherigen Schaltzustand ohne manuelle Betätigung wechseln.

Obwohl die Erfindung im Detail durch das Ausführungsbeispiel näher illustriert und beschrieben wurde, so ist die Erfindung nicht durch die offenbarten Beispiele eingeschränkt und andere Variationen können vom Fachmann im Rahmen des durch die Ansprüche definierten Schutzumfangs abgeleitet werden.

## Patentansprüche

1. Schutzschaltgerät (SG) zum Schutz eines elektrischen Niederspannungswechselstromkreises aufweisend:
- ein Gehäuse (GEH) mit netzseitigen (L1, N1) und lastseitigen (L2, N2) Anschlüssen für Leiter des Niederspannungswechselstromkreises,
- eine mit den netzseitigen (L1, N1) Anschlüssen verbundene mechanische Trennkontakteinheit (MK), die andererseits mit einer elektronischen Unterbrechungseinheit (EU) verbunden ist, die andererseits mit den lastseitigen Anschlüssen (L2, N2) verbunden ist,
so dass durch geschlossene Kontakte der Trennkontakteinheit und einem niederohmigen Zustand von halbleiterbasierten Schaltelementen der elektronischen Unterbrechungseinheit ein Stromfluss im Niederspannungswechselstromkreis ermöglicht oder
durch geöffnete Kontakte der Trennkontakteinheit eine galvanische Trennung unter Vermeidung eines Stromflusses im Niederspannungswechselstromkreis oder/und durch einen hochohmigen Zustand der Schaltelemente eine Vermeidung eines Stromflusses im Niederspannungswechselstromkreis ermöglicht wird,
- dass die mechanische Trennkontakteinheit eine Handhabe zum Schließen und Öffnen der Kontakte aufweist,
- einer Stromsensoreinheit (SI) zur
Ermittlung der Höhe des Stromes des Niederspannungswechselstromkreises,
- einer Steuerungseinheit (SE), die mit der Stromsensoreinheit (SI), der elektronischen Unterbrechungseinheit (EU) und der mechanischen Trennkontakteinheit (MK) verbunden ist, wobei das Schutzschaltgerät (SG) derart ausgestaltet ist,
dass bei Überschreitung von Strom- oder/und Strom-Zeitgrenzwerten eine Vermeidung eines Stromflusses des Niederspannungswechselstromkreises initiiert wird, **dadurch gekennzeichnet, dass** - die Stromsensoreinheit in einem Leiter zwischen Trennkontakteinheit und Unterbrechungseinheit angeordnet ist, mit
- einer Netzteileinheit (NT) zur Energieversorgung des Schutzschaltgerätes (SG), das an Leitern des Niederspannungswechselstromkreises zwischen den netzseitigen (L1, N1) Anschlüssen und der mechanischen Trennkontakteinheit (MK) angeschlossen ist,
dass das Schutzschaltgerät (SG) derart ausgestaltet ist, dass bei einer Erst-Inbetriebnahme des Schutzschaltgerätes im energielosen Zustand des Niederspannungswechselstromkreises die Schaltelemente der elektronischen Unterbrechungseinheit (EU) im hochohmigen Zustand sind und die mechanische Trennkontakteinheit (MK) in einem geblockten Zustand ist bei dem das Schließen der Kontakte der mechanischen Trennkontakteinheit durch die Handhabe verhindert wird,
dass bei einer Energiezufuhr im Niederspannungswechselstromkreis das Schutzschaltgerät durch die Netzteileinheit (NT) mit Energie versorgt wird,
die Steuerungseinheit (SE) eine erste Überprüfungsfunktion des Schutzschaltgerätes durchführt, bei positivem Ergebnis der Überprüfungsfunktion die mechanische Trennkontakteinheit entblockt wird, so dass ein Schließen der Kontakte der mechanischen Trennkontakteinheit durch die Handhabe möglich ist.

2. Schutzschaltgerät (SG) nach Patentanspruch 1,
**dadurch gekennzeichnet,**
**dass** eine mit der Steuerungseinheit (SE) verbundene Spannungssensoreinheit (SU) vorgesehen ist, zur Ermittlung der Höhe der Spannung zwischen den Leitern des Niederspannungswechselstromkreises zwischen Trennkontakteinheit und Unterbrechungseinheit.

3. Schutzschaltgerät (SG) nach Patentanspruch 1 oder 2,
**dadurch gekennzeichnet,**
**dass** die mechanische Trennkontakteinheit eine Positionsanzeigeeinheit der Position der Kontakte aufweist, insbesondere eine mechanische Positionsanzeigeeinheit.

4. Schutzschaltgerät (SG) nach Patentanspruch 1, 2 oder 3,
**dadurch gekennzeichnet,**
**dass** das Schutzschaltgerät eine mit der Steuerungseinheit (SE) verbundene Anzeigeeinheit (AE) aufweist, insbesondere zur Anzeige des hochohmigen oder niederohmigen Zustandes der elektronischen Unterbrechungseinheit.

5. Schutzschaltgerät (SG) nach einem der vorhergehenden Patentansprüche,
**dadurch gekennzeichnet,**
**dass** das Schutzschaltgerät eine mit der Steuerungseinheit (SE) verbundene Kommunikationseinheit (COM) aufweist, die insbesondere eine drahtlosen Kommunikationsmöglichkeit ermöglicht.

6. Schutzschaltgerät (SG) nach einem der vorhergehenden Patentansprüche,
**dadurch gekennzeichnet,**
**dass** eine mit der Steuerungseinheit (SE) verbundene Differenzstromermittlungseinheit (ZCT) vorgesehen ist, zur Ermittlung eines Differenzstromes der Leiter des Niederspannungswechselstromkreises.

7. Schutzschaltgerät (SG) nach einem der vorhergehenden Patentansprüche,
**dadurch gekennzeichnet,**
**dass** das Schutzschaltgerät derart ausgestaltet ist, dass bei einer Betätigung der mechanischen Trennkontakteinheit durch die Handhabe vor dem Öffnen der Kontakte ein Signal an die Steuerungseinheit (SE) gesendet wird, so dass diese die halbleiterbasierten Schaltelemente der elektronischen Unterbrechungseinheit (EU) in einen hochohmigen Zustand versetzt.

8. Schutzschaltgerät (SG) nach einem der vorhergehenden Patentansprüche,
**dadurch gekennzeichnet,**
**dass** die mechanische Trennkontakteinheit (MK) derart ausgestaltet ist, dass die Kontakte von der Steuerungseinheit (SE) geöffnet, aber nicht geschlossen werden können, insbesondere, dass die Kontakte geöffnet werden können, auch wenn die Handhabe blockiert ist.

9. Schutzschaltgerät (SG) nach einem der vorhergehenden Patentansprüche,
**dadurch gekennzeichnet,**
**dass** das Schutzschaltgerät derart ausgestaltet ist, dass, insbesondere die Steuerungseinheit (SE), die mechanische Trennkontakteinheit (MK) in einen geblockten Zustand versetzen kann, so dass ein Schließen der Kontakte durch die Handhabe verhindert wird.

10. Schutzschaltgerät (SG) nach Patentanspruch 9,
**dadurch gekennzeichnet,**
**dass**, insbesondere die Steuerungseinheit (SE), die mechanische Trennkontakteinheit (MK) in einen entblockten Zustand versetzen kann, wobei die Kontakte, insbesondere von der Steuerungseinheit, nicht geschlossen werden,
die Kontakte durch die Handhabe aber schließbar sind.

11. Schutzschaltgerät (SG) nach Patentanspruch 9 oder 10, **dadurch gekennzeichnet,**
**dass** die mechanische Trennkontakteinheit (MK) derart ausgestaltet ist, dass ein bistabiler Blockierungs-Zustand vorgesehen ist, so dass der geblockte Zustand bzw. der entblockte Zustand der mechanischen Trennkontakteinheit (MK) auch bei einem Energieausfall im Niederspannungswechselstromkreis erhalten bleibt.

12. Schutzschaltgerät (SG) nach einem der vorhergehenden Patentansprüche,
**dadurch gekennzeichnet,**
**dass** der Netzteileinheit (NT) ein Schutzelement (SICH), insbesondere eine Sicherung, oder ein Schalter vorgeschaltet ist.

13. Schutzschaltgerät (SG) nach einem der vorhergehenden Patentansprüche,
**dadurch gekennzeichnet,**
**dass** die Netzteileinheit (NT) eine galvanische Trennung aufweist, insbesondere einen Transformator aufweist.

14. Schutzschaltgerät (SG) nach einem der vorhergehenden Patentansprüche,
**dadurch gekennzeichnet,**
**dass** nach positivem Ergebnis der ersten Überprüfungsfunktion und entblockter mechanischer Trennkontakteinheit (MK) auch nach einem Energieausfall die mechanische Trennkontakteinheit (MK) entblockt ist.

15. Schutzschaltgerät (SG) nach einem der vorhergehenden Patentansprüche,
**dadurch gekennzeichnet,**
**dass** nach positiver erster Überprüfungsfunktion und entblockter mechanischer Trennkontakteinheit nach einem Schließen der Kontakte der mechanischen Trennkontakteinheit mittels der Handhabe die Schaltelemente der elektronischen Unterbrechungseinheit in einem hochohmigen Zustand sind,
**dass** eine zweite Überprüfungsfunktion durchgeführt wird,
**dass** nach positivem Ergebnis der zweiten Überprüfungsfunktion die Schaltelemente der elektronischen Unterbrechungseinheit in einen niederohmigen Zustand versetzt werden.

16. Schutzschaltgerät (SG) nach einem der vorhergehenden Patentansprüche,
**dadurch gekennzeichnet,**
**dass** die erste Überprüfungsfunktion einen Selbsttest der Funktionsfähigkeit des Schutzschaltgerätes aufweist,
bei dem mindestens eine Komponente, insbesondere mehrere Komponenten,
einer Einheit, insbesondere mehrerer Einheiten,
des Schutzschaltgerätes überprüft wird,
und bei Funktionsfähigkeit der mindestens einen Komponente, insbesondere mehrerer Komponenten,
einer Einheit, insbesondere mehrerer Einheiten,
die erste Überprüfungsfunktion mit positivem Ergebnis beendet wird.

17. Schutzschaltgerät (SG) nach einem der vorhergehenden Patentansprüche,
**dadurch gekennzeichnet,**
**dass** die erste Überprüfungsfunktion eine Überprüfung mindestens eines elektrischen Parameters des netzseitigen Anschlusses umfasst,
insbesondere die Höhe der Spannung des netzseitigen Anschlusses,
insbesondere, dass bei Überschreitung eines Überspannungswertes die erste Überprüfungsfunktion negativ beendet wird.

18. Schutzschaltgerät (SG) nach einem der vorhergehenden Patentansprüche,
**dadurch gekennzeichnet,**
**dass** die zweite Überprüfungsfunktion einen Selbsttest der Funktionsfähigkeit des Schutzschaltgerätes gemäß der ersten Überprüfungsfunktion aufweist oder/und
eine Überprüfung mindestens eines elektrischen Parameters des lastseitigen Anschlusses umfasst.

19. Schutzschaltgerät (SG) nach einem der vorhergehenden Patentansprüche,
**dadurch gekennzeichnet,**
**dass** das Schutzschaltgerät derart ausgestaltet ist, dass bei einem eingeleiteten Öffnen der Kontakte mittels der Handhabe vor dem Öffnen der Kontakte ein Signal an die Steuerungseinheit gesendet wird, so dass die Schaltelemente der elektronischen Unterbrechungseinheit in einen hochohmigen Zustand versetzt werden, und
insbesondere dass die Steuerungseinheit mindestens einen Stromwert bzw. Strom-Zeitwert des Stromflusses im Niederspannungswechselstromkreis in einem netzspannungsunabhängigen Speicher speichert.

20. Schutzschaltgerät (SG) nach einem der vorhergehenden Patentansprüche,
**dadurch gekennzeichnet,**
**dass** das Schutzschaltgerät derart ausgestaltet ist, dass bei einer Überschreitung eines Strom- oder/und Strom-Zeitgrenzwertes die Schaltelemente der elektronischen Unterbrechungseinheit (EU) in einen hochohmigen Zustand zur Vermeidung eines Stromflusses im Niederspannungswechselstromkreis versetzt werden,
**dass** je nach einstellbarer Konfiguration des Schutzschaltgerätes ferner:
- die Kontakte der mechanischen Trennkontakteinheit geöffnet werden oder
- die Schaltelemente in einem hochohmigen Zustand bleiben und eine Anzeige dieses Zustandes erfolgt, insbesondere dass ein niederohmig werden der Schaltelemente durch eine Eingabe initiiert werden kann, oder
- **dass** ein niederohmig werden der Schaltelemente nach einer ersten Zeitspanne oder nach einer Prüfung des lastseitigen Anschlusses, insbesondere eine Prüfung mindestens eines elektrischen Parameters des lastseitigen Anschlusses, spezieller das ein Schwellwert des elektrischen Parameters unterschritten oder überschritten wird, erfolgt.

21. Schutzschaltgerät (SG) nach einem der vorhergehenden Patentansprüche,
**dadurch gekennzeichnet,**
**dass** das Schutzschaltgerät derart ausgestaltet ist, dass bei einer Erkennung eines Fehlers einer Einheit des Schutzschaltgerätes die Schaltelemente der elektronischen Unterbrechungseinheit in einen hochohmigen Zustand zur Vermeidung eines Stromflusses im Niederspannungswechselstromkreis versetzt werden,
**dass** ferner die Kontakte der mechanischen Trennkontakteinheit geöffnet werden und die mechanische Trennkontakteinheit in einen geblockten Zustand versetzt wird, so dass ein Schließen der Kontakte durch die Handhabe verhindert wird,
**dass** die Erkennung des Fehlers durch die Kommunikationseinheit kommuniziert wird.

22. Schutzschaltgerät (SG) nach einem der vorhergehenden Patentansprüche,
**dadurch gekennzeichnet,**
**dass** das Schutzschaltgerät derart ausgestaltet ist, dass bei einem Energieausfall des elektrischen Niederspannungswechselstromkreises die mechanische Trennkontakteinheit in ihrem Schaltzustand verbleibt, so dass bei geschlossenen Kontakten und anschließendem Energieausfall nach Wiederherstellung der Energieversorgung die Kontakte weiterhin geschlossen sind.

23. Schutzschaltgerät (SG) nach einem der vorhergehenden Patentansprüche,
**dadurch gekennzeichnet,**
**dass** die Steuerungseinheit (SE) einen Mikrocontroller (MCU) aufweist.

24. Verfahren zum Betrieb eines Schutzschaltgerätes (SG) nach einem der vorhergehenden Patentansprüche.

## Claims

1. Circuit breaker (SG) for protecting an electrical low-voltage AC circuit, comprising:
- a housing (GEH) with grid-side (L1, N1) and load-side (L2, N2) terminals for conductors of the low-voltage AC circuit,
- a mechanical isolating contact unit (MK) connected to the grid-side (L1, N1) terminals and secondly connected to an electronic interruption unit (EU) that is secondly connected to the load-side terminals (L2, N2),
so that closed contacts of the isolating contact unit and a low-resistance state of semiconductor-based switching elements of the electronic interruption unit permit a flow of current in the low-voltage AC circuit, or
open contacts of the isolating contact unit permit electrical isolation preventing a flow of current in the low-voltage AC circuit and/or a high-resistance state of the switching elements permits a flow of current in the low-voltage AC circuit to be prevented,
- the mechanical isolating contact unit having a handle for closing and opening the contacts,
- a current sensor unit (SI) for determining the level of the current in the low-voltage AC circuit,
- a control unit (SE) connected to the current sensor unit (SI), the electronic interruption unit (EU) and the mechanical isolating contact unit (MK), the circuit breaker (SG) being designed such
that current limit values and/or current-time limit values being exceeded results in prevention of a flow of current in the low-voltage AC circuit being initiated, **characterized in that**
- the current sensor unit is arranged in a conductor between the isolating contact unit and the interruption unit, with
- a power supply unit (NT) for supplying power to the circuit breaker (SG), which is connected to conductors of the low-voltage AC circuit between the grid-side (L1, N1) terminals and the mechanical isolating contact unit (MK),
**in that** the circuit breaker (SG) is designed such that when the circuit breaker is first started up in the de-energized state of the low-voltage AC circuit the switching elements of the electronic interruption unit (EU) are in the high-resistance state and the mechanical isolating contact unit (MK) is in a blocked state in which the contacts of the mechanical isolating contact unit are prevented from being closed by way of the handle,
**in that** when power is supplied in the low-voltage AC circuit the circuit breaker is supplied with power by the power supply unit (NT),
the control unit (SE) performs a first checking function of the circuit breaker, a successful outcome of the checking function resulting in the mechanical isolating contact unit being unblocked, so that it is possible for the contacts of the mechanical isolating contact unit to be closed by way of the handle.

2. Circuit breaker (SG) according to Claim 1,
**characterized**
**in that** there is provision for a voltage sensor unit (SU), connected to the control unit (SE), for determining the level of the voltage between the conductors of the low-voltage AC circuit between the isolating contact unit and the interruption unit.

3. Circuit breaker (SG) according to Claim 1 or 2,
**characterized**
**in that** the mechanical isolating contact unit has a position indicator unit for the position of the contacts, in particular a mechanical position indicator unit.

4. Circuit breaker device (SG) according to Claim 1, 2 or 3, **characterized**
**in that** the circuit breaker has an indicator unit (AE), connected to the control unit (SE), in particular for indicating the high-resistance or low-resistance state of the electronic interruption unit.

5. Circuit breaker (SG) according to one of the preceding claims, **characterized**
**in that** the circuit breaker has a communication unit (COM), connected to the control unit (SE), that permits in particular a wireless communication capability.

6. Circuit breaker (SG) according to one of the preceding claims, **characterized**
**in that** there is provision for a differential current determination unit (ZCT), connected to the control unit (SE), for determining a differential current in the conductors of the low-voltage AC circuit.

7. Circuit breaker (SG) according to one of the preceding claims, **characterized**
**in that** the circuit breaker is designed such that operation of the mechanical isolating contact unit by way of the handle results in a signal being sent to the control unit (SE) before the contacts open, so that the control unit puts the semiconductor-based switching elements of the electronic interruption unit (EU) into a high-resistance state.

8. Circuit breaker (SG) according to one of the preceding claims, **characterized**
**in that** the mechanical isolating contact unit (MK) is designed such that the contacts can be opened by the control unit (SE) but not closed,
in particular that the contacts can be opened even if the handle is blocked.

9. Circuit breaker (SG) according to one of the preceding claims, **characterized**
**in that** the circuit breaker is designed such that in particular the control unit (SE) can put the mechanical isolating contact unit (MK) into a blocked state, so that the contacts are prevented from being closed by way of the handle.

10. Circuit breaker (SG) according to Claim 9,
**characterized**
**in that** in particular the control unit (SE) can put the mechanical isolating contact unit (MK) into an unblocked state, the contacts not being closed, in particular by the control unit, but the contacts being able to be closed by way of the handle.

11. Circuit breaker (SG) according to Claim 9 or 10,
**characterized**
**in that** the mechanical isolating contact unit (MK) is designed such that there is provision for a bistable blocking state, so that the blocked state or the unblocked state of the mechanical isolating contact unit (MK) is maintained even in the event of a power failure in the low-voltage AC circuit.

12. Circuit breaker (SG) according to one of the preceding claims,
**characterized**
**in that** the power supply unit (NT) has a protective element (SICH), in particular a fuse, or switch connected upstream of it.

13. Circuit breaker (SG) according to one of the preceding claims,
**characterized**
**in that** the power supply unit (NT) has electrical isolation, in particular a transformer.

14. Circuit breaker (SG) according to one of the preceding claims,
**characterized**
**in that** after the first checking function has had a successful outcome and the mechanical isolating contact unit (MK) has been unblocked the mechanical isolating contact unit (MK) is unblocked even after a power failure.

15. Circuit breaker (SG) according to one of the preceding claims,
**characterized**
**in that** after the first checking function has been successful and the mechanical isolating contact unit has been unblocked the switching elements of the electronic interruption unit are in a high-resistance state after the contacts of the mechanical isolating contact unit have been closed by means of the handle, in that a second checking function is performed,
**in that** after the second checking function has had a successful outcome the switching elements of the electronic interruption unit are put into a low-resistance state.

16. Circuit breaker (SG) according to one of the preceding claims,
**characterized**
**in that** the first checking function comprises a self-test of the functionality of the circuit breaker,
which involves at least one component, in particular multiple components,
of a unit, in particular of multiple units,
of the circuit breaker being checked,
and if the at least one component, in particular multiple components,
of a unit, in particular of multiple units,
is/are functional then the first checking function is terminated with a successful outcome.

17. Circuit breaker (SG) according to one of the preceding claims,
**characterized**
**in that** the first checking function encompasses a check on at least one electrical parameter of the grid-side terminal,
in particular the level of the voltage of the grid-side terminal, in particular in that an overvoltage value being exceeded results in the first checking function being terminated unsuccessfully.

18. Circuit breaker (SG) according to one of the preceding claims,
**characterized**
**in that** the second checking function comprises a self-test of the functionality of the circuit breaker in accordance with the first checking function and/or
encompasses a check on at least one electrical parameter of the load-side terminal.

19. Circuit breaker (SG) according to one of the preceding claims,
**characterized**
**in that** the circuit breaker is designed such that initiated opening of the contacts by means of the handle results in a signal being sent to the control unit before the contacts open, so that the switching elements of the electronic interruption unit are put into a high-resistance state, and
in particular in that the control unit stores at least one current value or current-time value of the flow of current in the low-voltage AC circuit in a grid-voltage-independent memory.

20. Circuit breaker (SG) according to one of the preceding claims,
**characterized**
**in that** the circuit breaker is designed such that a current limit value and/or current-time limit value being exceeded results in the switching elements of the electronic interruption unit (EU) being put into a high-resistance state to prevent a flow of current in the low-voltage AC circuit,
**in that**, depending on the adjustable configuration of the circuit breaker, further:
- the contacts of the mechanical isolating contact unit are opened or
- the switching elements remain in a high-resistance state and this state is indicated, in particular that the changing of the switching elements to a low-resistance state can be initiated by way of an input, or
- **in that** the switching elements change to a low-resistance state after a first period of time or after a check on the load-side terminal, in particular a check on at least one electrical parameter of the load-side terminal, more specifically on a threshold value of the electrical parameter being underrun or exceeded.

21. Circuit breaker (SG) according to one of the preceding claims,
**characterized**
**in that** the circuit breaker is designed such that detection of a fault in a unit of the circuit breaker results in the switching elements of the electronic interruption unit being put into a high-resistance state to prevent a flow of current in the low-voltage AC circuit,
**in that**, further, the contacts of the mechanical isolating contact unit are opened and the mechanical isolating contact unit is put into a blocked state, so that the contacts are prevented from being closed by way of the handle,
**in that** the detection of the fault is communicated by way of the communication unit.

22. Circuit breaker (SG) according to one of the preceding claims,
**characterized**
**in that** the circuit breaker is designed such that a power failure in the electrical low-voltage AC circuit results in the mechanical isolating contact unit remaining in its switching state, so that closed contacts and a subsequent power failure result in the contacts still being closed after the power supply has been restored.

23. Circuit breaker (SG) according to one of the preceding claims,
**characterized**
**in that** the control unit (SE) has a microcontroller (MCU).

24. Method for operating a circuit breaker (SG) according to one of the preceding claims.

## Revendications

1. Disjoncteur (SG) pour la protection d'un circuit électrique à courant alternatif basse tension, présentant :
- un boîtier (GEH) avec des connexions côté réseau (L1, N1) et côté charge (L2, N2) pour les conducteurs du circuit à courant alternatif basse tension,
- une unité mécanique de contact de coupure (MK) reliée aux connexions côté réseau (L1, N1), qui est reliée d'autre part à une unité d'interruption électronique (EU), qui est reliée d'autre part aux connexions côté charge (L2, N2),
de sorte qu'un flux du courant dans le circuit à courant alternatif basse tension est rendu possible par des contacts fermés de l'unité de contact de coupure et l'état à faible impédance d'éléments de commutation à semi-conducteurs de l'unité d'interruption électronique ou
une séparation galvanique est rendue possible grâce à des contacts ouverts de l'unité de contact de coupure tout en évitant un flux de courant dans le circuit à courant alternatif basse tension et/ou un évitement du flux de courant dans le circuit à courant alternatif basse tension est rendu possible grâce à un état à haute impédance des éléments de commutation,
l'unité mécanique de contact de coupure présente une poignée pour la fermeture et l'ouverture des contacts,
- une unité de détection de courant (SI) pour déterminer l'intensité du courant du circuit à courant alternatif basse tension,
- une unité de commande (SE) qui est reliée à l'unité de détection de courant (SI), à l'unité d'interruption électronique (EU) et à l'unité mécanique de contact de coupure (MK), dans lequel le disjoncteur (SG) est conçu de telle sorte que, en cas de dépassement des valeurs limites de courant et/ou de courant-temps, un flux de courant du circuit à courant alternatif basse tension est évité, **caractérisé en ce que**
- l'unité de détection de courant est disposée dans un conducteur entre l'unité de contact de coupure et l'unité d'interruption, avec
- une unité d'alimentation (NT) pour l'alimentation en énergie du disjoncteur (SG), qui est reliée à des conducteurs du circuit à courant alternatif basse tension entre les connexions côté réseau (L1, N1) et l'unité mécanique de contact de coupure (MK),
dans lequel le disjoncteur (SG) est conçu de telle sorte que, lors d'une première mise en service du disjoncteur dans l'état hors tension du circuit à courant alternatif basse tension, les éléments de commutation de l'unité d'interruption électronique (EU) se trouvent dans un état à haute impédance et l'unité mécanique de contact de coupure (MK) se trouve dans un état bloqué dans lequel la fermeture des contacts de l'unité mécanique de contact de coupure par la poignée est empêchée,
en présence d'une alimentation en énergie dans le circuit à courant alternatif basse tension, le disjoncteur est alimenté en énergie par l'unité d'alimentation (NT),
l'unité de commande (SE) effectue une première fonction de contrôle du disjoncteur, en cas de résultat positif de la fonction de contrôle, l'unité mécanique de contact de coupure est déverrouillée, de sorte qu'une fermeture des contacts de l'unité de contact de coupure mécanique est possible à l'aide de la poignée.

2. Disjoncteur (SG) selon la revendication 1,
**caractérisé en ce que**
une unité de détection de tension (SU) reliée à l'unité de commande (SE) est prévue pour déterminer la tension entre les conducteurs du circuit à courant alternatif basse tension entre l'unité de contact de coupure et l'unité d'interruption.

3. Disjoncteur (SG) selon la revendication 1 ou 2,
**caractérisé en ce que**
l'unité mécanique de contact de coupure présente une unité d'indication de position de la position des contacts, en particulier une unité mécanique d'indication de position.

4. Disjoncteur (SG) selon la revendication 1, 2 ou 3,
**caractérisé en ce que**
le disjoncteur présente une unité d'affichage (AE) reliée à l'unité de commande (SE), en particulier pour l'affichage de l'état à haute impédance ou à faible impédance de l'unité d'interruption électronique.

5. Disjoncteur (SG) selon l'une des revendications précédentes,
**caractérisé en ce que**
le disjoncteur présente une unité de commutation (COM) reliée à l'unité de commande (SE), qui permet en particulier une communication sans fil.

6. Disjoncteur (SG) selon l'une des revendications précédentes,
**caractérisé en ce que**
une unité de détection de courant différentiel (ZCT) reliée à l'unité de commande (SE) est prévue pour la détection d'un courant différentiel des conducteurs du circuit à courant alternatif basse tension.

7. Disjoncteur (SG) selon l'une des revendications précédentes,
**caractérisé en ce que**
le disjoncteur est conçu de telle sorte que, lorsque l'unité mécanique de contact de coupure est actionnée à l'aide de la poignée, un signal est envoyé à l'unité de commande (SE) avant l'ouverture des contacts, de sorte que celle-ci place les éléments de commutation à semi-conducteurs de l'unité d'interruption électronique (EU) dans un état à haute impédance.

8. Disjoncteur (SG) selon l'une des revendications précédentes,
**caractérisé en ce que**
l'unité mécanique de contact de coupure (MK) est conçue de telle sorte que les contacts peuvent être ouverts par l'unité de commande (SE), mais ne peuvent pas être fermés,
en particulier, les contacts peuvent être ouverts même lorsque la poignée est bloquée.

9. Disjoncteur (SG) selon l'une des revendications précédentes,
**caractérisé en ce que**
le disjoncteur est conçu de telle sorte que, en particulier, l'unité de commande (SE) peut placer l'unité mécanique de contact de coupure (MK) dans un état bloqué, de sorte qu'une fermeture des contacts est empêchée par la poignée.

10. Disjoncteur (SG) selon la revendication 9,
**caractérisé en ce que**
l'unité de commande (SE) en particulier peut placer l'unité mécanique de contact de coupure (MK) dans un état déverrouillé, dans lequel les contacts, en particulier ceux de l'unité de commande, ne sont pas fermés, mais peuvent être fermés à l'aide de la poignée.

11. Disjoncteur (SG) selon la revendication 9 ou 10,
**caractérisé en ce que**
l'unité mécanique de contact de coupure (MK) est conçue de telle sorte qu'un état de blocage bistable est prévu, de sorte que l'état bloqué et/ou l'état débloqué de l'unité mécanique de contact de coupure (MK) est également maintenu en cas de panne de courant dans le circuit à courant alternatif basse tension.

12. Disjoncteur (SG) selon l'une des revendications précédentes,
**caractérisé en ce que**
un élément de protection (SICH), en particulier un fusible ou un interrupteur, est monté en amont de l'unité d'alimentation (NT).

13. Disjoncteur (SG) selon l'une des revendications précédentes,
**caractérisé en ce que**
l'unité d'alimentation (NT) présente une isolation galvanique, en particulier un transformateur.

14. Disjoncteur (SG) selon l'une des revendications précédentes,
**caractérisé en ce que**
après un résultat positif de la première fonction de contrôle et le déblocage de l'unité mécanique de contact de coupure (MK), l'unité mécanique de contact de coupure (MK) reste débloquée même après une coupure de courant.

15. Disjoncteur (SG) selon l'une des revendications précédentes,
**caractérisé en ce que**
après une première fonction de contrôle positive et le déblocage de l'unité mécanique de contact de coupure, après une fermeture des contacts de l'unité mécanique de contact de coupure à l'aide de la poignée, les éléments de commutation de l'unité d'interruption électronique se trouvent dans un état à haute impédance,
une deuxième fonction de contrôle est effectuée,
après un résultat positif de la deuxième fonction de contrôle, les éléments de commutation de l'unité d'interruption électronique sont placés dans un état à faible impédance.

16. Disjoncteur (SG) selon l'une des revendications précédentes,
**caractérisé en ce que**
la première fonction de contrôle présente un autotest de capacité de fonctionnement du disjoncteur, dans lequel au moins un composant, en particulier plusieurs composants, d'une unité, en particulier de plusieurs unités, du disjoncteur est contrôlé, et en cas de capacité de fonctionnement du composant ou des composants, en particulier de plusieurs composants, d'une unité, en particulier de plusieurs unités, la première fonction de contrôle est terminée avec un résultat positif.

17. Disjoncteur (SG) selon l'une des revendications précédentes,
**caractérisé en ce que**
la première fonction de contrôle comprend un contrôle d'au moins un paramètre électrique de la connexion côté réseau,
en particulier le niveau de tension de la connexion côté réseau, en particulier, en cas de dépassement d'une valeur de surtension, la première fonction de contrôle est terminée avec un résultat négatif.

18. Disjoncteur (SG) selon l'une des revendications précédentes,
**caractérisé en ce que**
la deuxième fonction de contrôle présente un autotest de capacité de fonctionnement du disjoncteur conformément à la première fonction de contrôle et/ou une fonction de contrôle d'au moins un paramètre électrique de la connexion côté charge.

19. Disjoncteur (SG) selon l'une des revendications précédentes,
**caractérisé en ce que**
le disjoncteur est conçu de telle sorte que, en cas de déclenchement d'une ouverture des contacts à l'aide de la poignée, un signal est envoyé à l'unité de commande avant l'ouverture des contacts, de sorte que les éléments de commutation de l'unité d'interruption électronique sont placés dans un état à haute impédance et
en particulier, l'unité de commande enregistre au moins une valeur de courant ou une valeur courant-temps du flux de courant dans le circuit à courant alternatif basse tension dans une mémoire indépendante de la tension du réseau.

20. Disjoncteur (SG) selon l'une des revendications précédentes,
**caractérisé en ce que**
le disjoncteur est conçu de telle sorte que, en cas de dépassement d'une valeur limite de courant et/ou de courant-temps, les éléments de commutation de l'unité d'interruption électronique (EU) sont placés dans un état à haute impédance afin d'éviter un flux de courant dans le circuit à courant alternatif basse tension,
selon la configuration réglable du disjoncteur, en outre :
- les contacts de l'unité mécanique de contact de coupure sont ouverts ou
- les éléments de commutation restent dans un état à haute impédance et un affichage de cet état est effectué, en particulier un élément de commutation à faible impédance peut être initié par une entrée, ou
- un élément de commutation à faible impédance après un premier intervalle de temps ou après un contrôle de la connexion côté charge, en particulier un contrôle d'au moins un paramètre électrique de la connexion côté charge est effectué, plus précisément lorsqu'une valeur seuil du paramètre électrique est dépassée ou n'est pas atteinte.

21. Disjoncteur (SG) selon l'une des revendications précédentes,
**caractérisé en ce que**
le disjoncteur est conçu de telle sorte que, en cas de détection d'un défaut dans une unité du disjoncteur, les éléments de commutation de l'unité d'interruption électronique sont placés dans un état à haute impédance afin d'éviter tout flux de courant dans le circuit à courant alternatif basse tension,
en outre, les contacts de l'unité mécanique de contact de coupure sont ouverts et l'unité mécanique de contact de coupure est placée dans un état bloqué, de sorte que la fermeture des contacts par la poignée est empêchée,
la détection de l'erreur est communiquée par l'unité de communication.

22. Disjoncteur (SG) selon l'une des revendications précédentes,
**caractérisé en ce que**
le disjoncteur est conçu de telle sorte que, en cas de panne d'alimentation du circuit électrique à courant alternatif basse tension, l'unité mécanique de contact de coupure reste dans son état de commutation, de sorte que, lorsque les contacts sont fermés et qu'une panne d'alimentation se produit, les contacts restent fermés après le rétablissement de l'alimentation électrique.

23. Disjoncteur (SG) selon l'une des revendications précédentes,
**caractérisé en ce que**
l'unité de commande (SE) présente un microcontrôleur (MCU).

24. Procédé pour l'exploitation d'un disjoncteur (SG) selon l'une des revendications précédentes.
